# EUROPÄISCHE PATENTSCHRIFT

(11) **EP 3 075 679 B1**
(45) Veröffentlichungstag und Bekanntmachung des Hinweises auf die Patenterteilung: **25.10.2017**
(21) Anmeldenummer: 15162118.2
(22) Anmeldetag: 31.03.2015
(51) Int. Cl.: B65D 75/58

(54) **KUNSTSTOFFVERSANDBEUTEL, INSBESONDERE FÜR DEN ONLINE-VERSANDHANDEL**
PLASTIC SHIPPING BAG, IN PARTICULAR FOR ONLINE SHIPPING
SACHET EN MATIÈRE PLASTIQUE, NOTAMMENT POUR LA VENTE PAR CORRESPONDANCE EN LIGNE

(43) Veröffentlichungstag der Anmeldung: 05.10.2016
(73) Patentinhaber: Papier-Mettler KG, 54497 Morbach (DE)
(72) Erfinder: Donner, Rene, 54497 Mohrbach (DE)
(74) Vertreter: Metten, Karl-Heinz

(56) Entgegenhaltungen:
- EP-A1- 0 835 748
- EP-A2- 2 511 187
- FR-A1- 2 729 931
- GB-A- 2 035 258
- US-A1- 2006 204 148
- US-A1- 2007 062 161

## Beschreibung

Die vorliegende Erfindung betrifft einen Kunststoffversandbeutel, insbesondere einen Online-Kunststoffversandbeutel, Ferner betrifft die Erfindung die Verwendung eines solchen Kunststoffversandbeutels für das Transportieren von Versandgut, insbesondere von Versandgut des Online-Handels.

Herkömmliche Kunststoffversandbeutel sind aus dem Stand der Technik hinreichend bekannt. Beispielsweise beschreibt die WO 91/15406 A1 einen Sicherheitsbeutel, der auf seiner Rückseite eine Lasche mit einem Klebemittel aufweist, um den Sicherheitsbeutel zu verschließen.

Die Offenlegungsschrift 2 061 582 betrifft ein Verfahren zur Herstellung von Blockbeuteln mit zentraler Bodenöffnung. Die zentrale Bodenöffnung findet in Staubsaugerbeuteln Verwendung.

Die DE 1 170 861 betrifft einen Sack oder Beutel aus Papier mit Kreuz- oder Faltboden, wobei die überdeckenden Teile der Bodenlaschen seitlich in Reißlaschen auslaufen. Diese ermöglichen ein Öffnen des Sackbodens.

Die DE 1 882 441 U1 betrifft eine Verpackung für Konsumgüter, die als Tragetasche ausgebildet ist. Hierbei ist die Oberseite verschlossen, während die Unterseite offen ("bodenlos") ist. Mantelteile können verwendet werden, um die Unterseite nach Einführung der Waren zu verschließen.

Ein weiteres Beispiel für einen wiederverschließbaren Kunststoffbeutel mit einer Bodenfalte ist in der US2007/0062161 gezeigt. Kunststoffversandbeutel werden regelmäßig im Online-Versandhandel eingesetzt. Hierbei kommt es nicht selten vor, dass die georderte Ware aus vielfältigen Gründen, beispielsweise wegen Mängelbeanstandung, zurückzusenden ist. Um eine kostengünstige und einfache Abwicklung von Retouren zu ermöglichen, sollen und werden oftmals dieselben Beutel von einem Kunden wiederverwendet, mit denen die Ware übersandt wurde. Für einen sicheren Rückversand müssen diese Beutel vom Kunden nach erstmaligem Öffnen und Entnahme der Ware wieder mit derselben befüllt und für den Rücktransport verschlossen werden. Das Öffnen solcher Beutel durch einen Kunden sollte möglichst derart erfolgen, dass ein anschließendes Wiederverschließen des Beutels ohne weiteres zuverlässig gelingt. Vorteilhafterweise wird auf solche Kunststoffversandbeutel zurückgegriffen, die sich nach dem erstmaligen Verschließen ohne zusätzliche Hilfsmittel problemlos öffnen lassen. In gleicher Weise sollen sich die Kunststoffbeutel für eine Retoursendung zuverlässig und unproblematisch wiederverschließen lassen, so dass während des Transports die Ware sicher im Versandbeutel vorliegt, und zwar insbesondere ohne dass für dieses Wiederverschließen auf zusätzliche Hilfsmittel zurückgegriffen werden muss. Aus dem Stand der Technik sind zahlreiche Verschlusssysteme für Beutelöffnungen solcher Kunststoffversandbeutel bekannt. Ersichtlich lag hierbei das Augenmerk bei der Konzipierung geeigneter Kunststoffversandbeutel auf der Beutelöffnung.

Bislang wird die auf die geschilderte Art und Weise zum Händler oder Hersteller rückübersandte Ware unter Zerstörung des Kunststoffversandbeutels aus diesem herausbefördert. Die für derartige Kunststoffversandbeutel eingesetzten Folienbahnen werde zunehmend stabiler, insbesondere reißfester, und das, obwohl die eingesetzten Foliensysteme gleichzeitig immer dünner werden. Auch gelingt es, mit den eingesetzten Klebematerialien eine sehr feste Verbindung zwischen der die Öffnung verschließenden Kunststofffolienbahn und dem anliegenden Kunststofffolienmaterial herbeizuführen. Nicht selten ist daher ein sehr großer Kraftaufwand erforderlich, um den Folienverschluss bzw. dass Folienmaterial zu zerreißen. Alternativ oder zusätzlich greift man auf den Einsatz von Messern oder Scheren zurück, um die rückübersandte Ware wieder zu erhalten. Hierbei kommt es durchaus auch zu einer Beschädigung der rückübersandten Ware. Es wäre somit wünschenswert, auf Kunststoffversandbeutel zurückgreifen zu können, die nicht mit den geschilderten Mängeln behaftet sind.

Daher lag der vorliegenden Erfindung die Aufgabe zu Grunde, Kunststoffversandbeutel zur Verfügung zu stellen, die es auf einfache und zuverlässige Weise gestatten, versendete bzw. rückübersandte Ware aus dem Kunststoffversandbeutel entnehmen zu können, ohne Gefahr zu laufen, hierbei die Ware zu beschädigen.

Die Aufgabe der vorliegenden Erfindung wird gelöst durch einen Kunststoffversandbeutel, umfassend eine Beutelvorderwand und eine gegenüberliegende Beutelrückwand, jeweils mit Oberkante, Unterkante sowie erstem und zweiten Seitenrand, eine verschließbare Beutelöffnung, einen gegenüberliegenden Beutelboden mit einer Bodenfalte und einem ersten Bodenfaltenabschnitt, der sich von der Unterkante der Beutelvorderwand bis zur Bodenfalte erstreckt, und einem zweiten Bodenfaltenabschnitt, der sich von der Unterkante der Beutelrückwand bis zur Bodenfalte erstreckt, wobei die Beutelvorderwand und die Beutelrückwand entlang oder benachbart ihrer jeweiligen ersten und zweiten Seitenränder unter Ausbildung von ersten bzw. zweiten länglichen Verbindungsarealen, insbesondere ersten und zweiten Verbindungsstreifen oder -linien, miteinander verbunden, insbesondere verschweißt, sind, wobei sich von dem Übergang von erstem Beutelfaltenabschnitt zu der Beutelvorderwand, insbesondere von der Unterkante der Beutelvorderwand, und von dem Übergang von zweitem Beutelfaltenabschnitt zu der Beutelrückwand, insbesondere von der Unterkante der Beutelrückwand, mindestens ein, insbesondere längliches, erstes, zweites, drittes und viertes Schwächungsareal, insbesondere mindestens eine erste, zweite, dritte und vierte Perforationslinie, zumindest abschnittsweise benachbart und beabstandet zu dem ersten länglichen Verbindungsareal in Richtung der Beutelöffnung in der Beutelvorderwand und der Beutelrückwand sowie dem ersten und dem zweiten Bodenfaltenabschnitt erstrecken und wobei sich mindestens ein längliches weiteres Schwächungsareal, insbesondere eine weitere Perforationslinie, von dem, insbesondere länglichen, ersten, zweiten, dritten und/oder vierten Schwächungsareal, vorzugsweise im Wesentlichen orthogonal, in Richtung des zweiten länglichen Verbindungsareals erstreckt.

Mit der vorliegenden Erfindung geht die überraschende Erkenntnis einher, dass sich öffnenbare Kunststoffversandbeutel auf relativ einfache Weise erhalten lassen, ohne jedoch Einbußen bei der Versiegelung des Inhalts und beim Öffnen der Verpackung in Kauf nehmen zu müssen. Es hat sich nun überraschenderweise gezeigt, dass das erste, zweite, dritte und vierte Schwächungsareal dabei ein besonders einfaches Öffnen ermöglicht, wobei das Versandgut weder mit scharfen Gegenständen in Kontakt kommt, noch einem übermäßigen Druck ausgesetzt wird. Schwächungsareale, die in der vorstehend beschriebenen Weise angebracht werden, ermöglichen es gleichwohl, Versandgut in Kunststoffversandbeuteln während des Transports sicher zu versiegeln, obgleich der Beutelboden während des Transports gattungsgemäß belastet wird.

Ein Kunststoffversandbeutel im Sinne der vorliegenden Erfindung ist ein Beutel vorgesehen zum Transportieren von Waren, insbesondere von Waren des Online-Handels. Ein solcher Versandbeutel ist üblicherweise verschließbar, vorzugsweise so, dass keine Öffnung unverschlossen bleibt. Der Kunststoffversandbeutel weist üblicherweise mindestens einen Bereich, insbesondere Innenraum, zur Waren- bzw. Versandartikelaufnahme auf, welcher sich im Wesentlichen vollständig verschließen lässt und durch Beutelvorderwand, Beutelrückwand sowie Beutelboden begrenzt wird. Beutel, welche unverschließbare Beutelöffnungen aufweisen, die während des Transports ein unabsichtliches Herausfallen von Versandartikeln gestatten, sind als Versandbeutel im Regelfall ungeeignet. Es ist grundsätzlich denkbar, einen Kunststoffversandbeutel so zu deformieren, dass eine präzise Beschreibung der Geometrie nicht mehr möglich ist. Den weiteren Ausführungen sei daher vorangestellt, dass sich die Beschreibung auf einen ungefüllten, nicht deformierten Zustand des Kunststoffversandbeutel bezieht, wobei der Kunststoffversandbeutel vorzugsweise im Wesentlichen flach ausgestreckt zu betrachten ist. In dieser Form wird der Versandbeutel vor der Befüllung mit Versandartikeln auch üblicherweise bereitgestellt.

Bei dem erfindungsgemäßen Kunststoffversandbeutel ist es vorteilhaft, wenn sich von dem Übergang von erstem Beutelfaltenabschnitt zu der Beutelvorderwand, insbesondere von der Unterkante der Beutelvorderwand, und von dem Übergang von zweitem Beutelfaltenabschnitt zu der Beutelrückwand, insbesondere von der Unterkante der Beutelrückwand, mindestens ein, insbesondere längliches, fünftes, sechstes, siebtes und achtes Schwächungsareal, insbesondere mindestens eine fünfte, sechste, siebte und achte Perforationslinie, zumindest abschnittsweise benachbart und beabstandet zu dem zweiten länglichen Verbindungsareal in Richtung der Beutelöffnung in der Beutelvorderwand und der Beutelrückwand sowie dem ersten und dem zweiten Bodenfaltenabschnitt erstrecken. Dies ermöglicht ein beidseitiges Öffnen des Kunststoffversandbeutels, ohne dass der Beutel ggf. umgedreht werden muss, um eine Ecke mit Perforationslinien zu erhalten.

Ferner ist es erfindungsgemäß in geeigneten Ausgestaltungen vorgesehen, dass das mindestens eine längliche weitere Schwächungsareal, welches sich von dem ersten, zweiten, dritten und/oder vierten Schwächungsareal in Richtung des zweiten länglichen Verbindungsareals erstreckt, mindestens ein längliches neuntes Schwächungsareal, insbesondere neunte Perforationslinie, welches sich von dem, insbesondere länglichen, ersten und/oder zweiten Schwächungsareal in Richtung des zweiten länglichen Verbindungsareals, insbesondere mindestens bis zum fünften und/oder sechsten Schwächungsareal, im Übergang von Beutelvorderwand zu dem ersten Bodenfaltenabschnitt, insbesondere gleichlaufend mit der Unterkante der Beutelvorderwand, erstreckt, umfasst oder darstellt und/oder mindestens ein längliches elftes Schwächungsareal, insbesondere elfte Perforationslinie, welches sich von dem, insbesondere länglichen, dritten und/oder vierten Schwächungsareal in Richtung des zweiten länglichen Verbindungsareals, insbesondere mindestens bis zum siebten und/oder achten Schwächungsareal, im Übergang von Beutelrückwand zu dem ersten Bodenfaltenabschnitt erstreckt, insbesondere gleichlaufend mit der Unterkante der Beutelrückwand, umfasst oder darstellt.

In besonders bevorzugten Ausgestaltungen ist vorgesehen, dass das mindestens eine längliche weitere Schwächungsareal, welches sich von dem ersten, zweiten, dritten und/oder vierten Schwächungsareal in Richtung des zweiten länglichen Verbindungsareals erstreckt, mindestens ein längliches zehntes Schwächungsareal, insbesondere mindestens eine zehnte Perforationslinie, welches bzw. welche sich von dem, insbesondere länglichen, zweiten Schwächungsareal in Richtung des zweiten länglichen Verbindungsareals, insbesondere mindestens bis zum sechsten Schwächungsareal, in dem ersten Bodenfaltenabschnitt erstreckt, umfasst oder darstellt und/oder mindestens ein längliches zwölftes Schwächungsareal, insbesondere zwölfte Perforationslinie, welches sich von dem, insbesondere länglichen, dritten Schwächungsareal in Richtung des zweiten länglichen Verbindungsareals, insbesondere mindestens bis zum siebten Schwächungsareal, in dem zweiten Bodenfaltenabschnitt erstreckt, umfasst oder darstellt.

In einer ganz besonders bevorzugten Ausgestaltung umfasst der Kunststoffversandbeutel gegenüberliegende zehnte und zwölfte Schwächungsareale. Hierbei ist es bevorzugt, wenn diese im Wesentlichen parallel zur Bodenfalte angeordnet sind, wobei der mittlere Abstand zur Bodenfalte vorzugsweise weniger als 5 cm, insbesondere 3 cm, insbesondere bevorzugt weniger als 2 cm beträgt.

In weiteren besonders geeigneten Ausgestaltungen ist vorgesehen, dass das mindestens eine längliche weitere Schwächungsareal, welches sich von dem ersten, zweiten, dritten und/oder vierten Schwächungsareal in Richtung des zweiten länglichen Verbindungsareals erstreckt, mindestens ein zwanzigstes Schwächungsareal, insbesondere eine zwanzigstes Perforationslinie, welches bzw. welche sich von dem, insbesondere länglichen, zweiten und/oder dritten Schwächungsareal in Richtung des zweiten länglichen Verbindungsareals, insbesondere mindestens bis zum sechsten und/oder siebten Schwächungsareal entlang der Bodenfalte erstreckt, umfasst oder darstellt.

In einer ebenfalls geeigneten Ausführungsform ist vorgesehen, dass das mindestens eine längliche weitere Schwächungsareal, welches sich von dem ersten, zweiten, dritten und/oder vierten Schwächungsareal in Richtung des zweiten länglichen Verbindungsareals erstreckt, mindestens ein einundzwanzigstes und/oder zweiundzwanzigstes Schwächungsareal, insbesondere einundzwanzigstes und/oder zweiundzwanzigstes Perforationslinie, umfasst, wobei das einundzwanzigste Schwächungsareal benachbart zur und beabstandet von der Unterkante der Beutevorderseite in der Beutevorderseite angebracht ist und das zweiundzwanzigste Schwächungsareal benachbart zur und beabstandet von der Unterkante der Beutelrückseite in der Beutelrückseite angebracht ist.

In einer zweckmäßigen Ausgestaltung erstreckt sich das längliche zweite Schwächungsareal, insbesondere das längliche erste, zweite, dritte und vierte Schwächungsareal, in Richtung der Beutelöffnung auch jenseits der Stelle, von dem sich das längliche zehnte Schwächungsareal in Richtung des zweiten länglichen Verbindungsareals erstreckt.

In einer weiteren zweckmäßigen Ausgestaltung erstreckt sich das längliche dritte Schwächungsareal, insbesondere das längliche erste, zweite, dritte und vierte Schwächungsareal, auch jenseits der Stelle in Richtung der Beutelöffnung, von dem sich das längliche zwölfte Schwächungsareal in Richtung des zweiten länglichen Verbindungsareals erstreckt.

In einer weiteren zweckmäßigen Ausgestaltung erstreckt sich das längliche sechste Schwächungsareal, insbesondere das längliche fünfte, sechste, siebte und achte Schwächungsareal, auch jenseits der Stelle in Richtung der Beutelöffnung, in die das längliche zehnte Schwächungsareal ausgehend vom zweiten Seitenrand bzw. ersten Verbindungsareal, insbesondere gegenüberliegend, einmündet.

In einer weiteren zweckmäßigen Ausgestaltung erstreckt sich das längliche siebte Schwächungsareal, insbesondere das längliche fünfte, sechste, siebte und achte Schwächungsareal, auch jenseits der Stelle in Richtung der Beutelöffnung, in die das längliche zwölfte Schwächungsareal ausgehend vom dritten Seitenrand bzw. ersten Verbindungsareal, insbesondere gegenüberliegend, einmündet.

Die erfindungsgemäßen Kunststoffversandbeutel weisen vorzugsweise im Bereich des Beutelbodens eine im Querschnitt W-förmige Faltung auf, wobei dies die Art der Faltkantenanordnung und nicht die Winkel zwischen den Faltkanten beschreibt. Vorzugsweise liegen die verschiedenen Flächen der W-Faltung im gefalteten Zustand aneinander an. Vorzugsweise ist die W-förmige Faltung durch die Beutelvorderwand und Beutelrückwand sowie die Beutelbodenwand ausgebildet.

Ferner ist es bevorzugt, wenn der Kunststoffversandbeutel eine Länge hat, die sich nach dem mittleren Abstand zwischen Ober- und Unterkante der Beutelrückseite berechnet. Ferner ist es bevorzugt, dass das erste, zweite, dritte, vierte und ggf. das fünfte, sechste, siebte, achte Schwächungsareal nur im unteren Drittel des Kunststoffversandbeutels vorliegt und/oder dass die maximale Ausdehnung in Richtung von Beutelboden nach Beutelöffnung des ersten, zweiten, dritten, vierten und ggf. des fünften, sechsten, siebten, achten Schwächungsareals maximal 20%, insbesondere maximal 15%, vorzugsweise maximal 12% der Länge des Kunststoffversandbeutels entspricht.

Auch ist es besonders bevorzugt, wenn das erste, zweite, dritte, vierte Schwächungsareal abschnittsweise gekrümmt ist und vorzugsweise in den ersten Seitenrand und/oder in das erste Verbindungsareal mündet.

Auch hat der Kunststoffversandbeutels eine Breite, welche vorzugsweise dem mittleren Abstand zwischen erstem und zweitem Seitenrand der Beutelrückwand entspricht. Vorzugsweise ist die Breite der Beutelvorderwand geringer als die Länge der Beutelvorderwand und die Breite der Beutelrückwand geringer als die Länge der Beutelrückwand. Dies hat den Vorteil, dass die jeweiligen Schwächungsareale an dem kürzeren Teil des Versandbeutels angeordnet sind, was in einer höheren Stabilität resultiert.

In einer zweckmäßigen Ausgestaltung ist vorgesehen, dass sich das mindestens eine längliche weitere Schwächungsareal, welches sich von dem ersten, zweiten, dritten und/oder vierten Schwächungsareal in Richtung des zweiten länglichen Verbindungsareals erstreckt, über die gesamte Breite des Kunststoffversandbeutels erstreckt.

Besonders vorteilhaft ist es gemäß der vorliegenden Erfindungslehre in einigen bevorzugten Ausgestaltungen, wenn die Beutelvorderwand und die Beutelrückwand abgesehen von den ersten und vierten sowie ggf. fünften und achten Schwächungsarealen keine weiteren Schwächungsareale umfassen.

In einigen zweckmäßigen Ausgestaltungen sind die ersten, zweiten, dritten, vierten und ggf. fünften, sechsten, siebten, achten Schwächungsareale, insbesondere zumindest abschnittsweise, im Wesentlichen orthogonal zu dem mindestens einen länglichen weiteren Schwächungsareal, welches sich von dem ersten, zweiten, dritten und/oder vierten Schwächungsareal in Richtung des zweiten länglichen Verbindungsareals erstreckt, angeordnet.

Im Wesentlichen orthogonal bedeutet im Sinne der vorliegenden Erfindung, dass die beiden entsprechenden Elemente, insbesondere Sclowächungsareale, nicht mehr als 10°, insbesondere nicht mehr als 5°, vorzugsweise nicht mehr als 2° von der idealen orthogonalen Ausrichtung zueinander abweichen. Analog bedeutet im Wesentlichen parallel, dass die entsprechenden Elemente, insbesondere Schwächungsareale, nicht mehr als 10°, insbesondere nicht mehr als 5°, vorzugsweise nicht mehr als 2° von der idealen parallelen Ausrichtung zueinander abweichen. Im Wesentlichen gleichgerichtet, bedeutet, dass die Abweichung von einer gleichgerichteten Ausrichtung nicht mehr 30° beträgt, vorzugsweise ist im Wesentlichen gleichgerichtet im Regelfall im Wesentlichen parallel.

Es ist auch in weiteren Ausgestaltungen bevorzugt, wenn die ersten, zweiten, dritten, vierten und ggf. fünften, sechsten, siebten, achten Schwächungsareale sich abschnittsweise mit dem mindestens einen länglichen weiteren Schwächungsareal, welches sich von dem ersten, zweiten, dritten und/oder vierten Schwächungsareal in Richtung des zweiten länglichen Verbindungsareals erstreckt, schneiden, insbesondere in Form von sich kreuzenden Perforationslinien.

Auch ist es bevorzugt, wenn der Beutelboden mindestens zwei, vorzugsweise im Wesentlichen parallele, Schwächungsareale aufweist, insbesondere mindestens zwei Schwächungsareale mit einem im Wesentlichen identischen mittleren Abstand zur Bodenfalte. Ein im Wesentlich identischer Abstand liegt dann vor, wenn die Abstände nicht mehr als 30%, insbesondere 15%, vorzugsweise 5% voneinander abweichen.

Vorzugsweise ist der Beutelboden mit den ersten und zweiten länglichen Verbindungsarealen verbunden, insbesondere mit der ersten und zweiten Scheißnaht verschweißt. Die Verwendung derselben Verbindungs- bzw. Schweißnaht zum Verbinden von Beutelvorderwand und Beutelrückwand zum Befestigen des Beutelbodens verringert die Zahl der Arbeitsschritte bei der Fertigung erheblich und resultiert somit in verminderten Anfertigungskosten der Kunststoffversandbeutel.

Eine weitere Ausgestaltung sieht eine Kunststoffversandbeutel vor, umfassend eine verschließbare Beutelöffnung, einen gegenüberliegenden Beutelboden, eine Beutelvorderwand und eine gegenüberliegende Beutelrückwand, jeweils mit Oberkante, Unterkante, einem erstem und zweiten Seitenrand, wobei die Beutelvorderwand und die Beutelrückwand entlang oder benachbart ihrer jeweiligen ersten und zweiten Seitenränder unter Ausbildung von ersten bzw. zweiten länglichen longitudinal ausgerichtet Verbindungsarealen, insbesondere ersten und zweiten Verbindungsstreifen oder -linien, miteinander verbunden, insbesondere verschweißt, sind, wobei der Beutelboden eine Bodenfalz oder ein drittes längliches transversal ausgerichtetes Verbindungsareal, insbesondere einen Verbindungsstreifen oder eine Verbindungslinie, vorzugsweise eine Schweißnaht, umfasst oder aus einer Bodenfalz oder dem dritten länglichen Verbindungsareal, insbesondere einer Schweißnaht, gebildet ist, wobei sich vom Beutelboden, insbesondere von der Bodenfalz oder dem dritten länglichen Verbindungsareal, benachbart und beabstandet zu dem ersten länglichen Verbindungsareal, insbesondere dem ersten Verbindungsstreifen oder -linie, ein, insbesondere längliches, dreizehntes Schwächungsareal, insbesondere eine dreizehnte Perforationslinie, in der Beutelvorderwand in Richtung der Beutelöffnung, insbesondere nicht über die Hälfte oder das untere Drittel des Kunststoffversandbeutels hinausgehend, erstreckt und/oder wobei sich vom Beutelboden, insbesondere von der Bodenfalz oder dem dritten länglichen Verbindungsareal, benachbart und beabstandet zu dem ersten länglichen Verbindungsareal, insbesondere dem ersten Verbindungsstreifen oder -linie, ein, insbesondere längliches, vierzehntes Schwächungsareal, insbesondere eine vierzehnte Perforationslinie, in der Beutelrückwand in Richtung der Beutelöffnung erstreckt, wobei sich gegebenenfalls vom Beutelboden, insbesondere von der Bodenfalz oder dem dritten länglichen Verbindungsareal, benachbart und beabstandet zu dem zweiten länglichen Verbindungsareal, insbesondere dem zweiten Verbindungsstreifen oder -linie, ein, insbesondere längliches, fünfzehntes Schwächungsareal, insbesondere fünfzehnte Perforationslinie, in der Beutelvorderwand in Richtung der Beutelöffnung erstreckt und/oder wobei gegebenenfalls sich vom Beutelboden, insbesondere von der Bodenfalz oder dem dritten länglichen Verbindungsareal, benachbart und beabstandet zu dem zweiten länglichen Verbindungsareal ein, insbesondere längliches, sechzehntes Schwächungsareal, insbesondere sechzehnte Perforationslinie, in der Beutelrückwand in Richtung der Beutelöffnung erstreckt, wobei sich mindestens ein, insbesondere längliches, siebzehntes Schwächungsareal, insbesondere siebzehnte Perforationslinie, von dem, insbesondere länglichen, dreizehnten Schwächungsareal und/oder dem, insbesondere länglichen, vierzehnten Schwächungsareal in Richtung des zweiten länglichen Verbindungsareals, insbesondere mindestens bis zum fünfzehnten und/oder sechzehnten Schwächungsareal, im Beutelboden oder der Bodenfalz erstreckt und/oder wobei sich in der Beutelvorderwand mindestens ein, insbesondere längliches, achtzehntes Schwächungsareal, insbesondere achtzehnte Perforationslinie, benachbart und beabstandet zum Beutelboden, insbesondere zur Bodenfalz oder dem dritten länglichen Verbindungsareal, von dem, insbesondere länglichen, ersten Schwächungsareal in Richtung des zweiten länglichen Verbindungsareals, insbesondere mindestens bis zum, insbesondere länglichen, fünfzehnten Schwächungsareal, erstreckt und/oder wobei sich in der Beutelrückwand mindestens ein, insbesondere längliches, neunzehntes Schwächungsareal, insbesondere neunzehnte Perforationslinie, benachbart und beabstandet zum Beutelboden, insbesondere zur Bodenfalz oder dem dritten länglichen Verbindungsareal, von dem, insbesondere länglichen, vierzehnten Schwächungsareal in Richtung des zweiten länglichen Verbindungsareals, insbesondere mindestens bis zum, insbesondere länglichen, sechzehnten Schwächungsareal, erstreckt.

Bei der vorstehenden Ausgestaltung, die einen Kunststoffversandbeutel ohne Bodenfalte zum Gegenstand hat,ist es vorteilhaft, wenn das längliche dreizehnte Schwächungsareal sich auch jenseits der Stelle, von dem sich das längliche achtzehnte Schwächungsareal in Richtung des zweiten länglichen Verbindungsareals erstreckt, in Richtung der Beutelöffnung erstreckt und/oder wenn das längliche vierzehnte Schwächungsareal sich auch jenseits der Stelle, von dem sich das längliche neunzehnte Schwächungsareal in Richtung des zweiten länglichen Verbindungsareals erstreckt, in Richtung der Beutelöffnung erstreckt und wenn gegebenenfalls das längliche fünfzehnte Schwächungsareal sich auch jenseits der Stelle, in die das längliche achtzehnte Schwächungsareal einmündet, in Richtung der Beutelöffnung erstreckt und/oder wenn gegebenenfalls das längliche sechzelnte Schwächungsareal sich auch jenseits der Stelle, in die das längliche neunzehnte Schwächungsareal einmündet, in Richtung der Beutelöffnung erstreckt.

Ferner ist es bei der vorstehenden Ausführungsform vorteilhaft, wenn das untere Beutelende eine V-förmige Faltung (auch V-Faltung) aufweist, wobei dies die Art der Faltkantenanordnung und nicht die Winkel zwischen den Faltkanten beschreibt. Vorzugsweise liegen die verschiedenen Flächen der V-Faltung im gefalteten Zustand aneinander an. Vorzugsweise ist die V-förmige Faltung durch die Beutelvorderwand und Beutelrückwand sowie die Beutelbodenwand ausgebildet.

Die nachfolgenden Ausgestaltungen betreffen Ausführungsformen, die im Einklang mit allen vorstehenden Ausführungsformen besonders bevorzugte Aspekte betreffen.

Beispielsweise ist es ganz besondere bevorzugt, wenn die Beutelvorderwand und Beutelrückwand sowie gegebenenfalls der erste und zweite Bodenfaltenabschnitt auf einem zusammenhängenden Abschnitt eines zusammenhängenden Materialstreifens basieren, insbesondere einer zusammenhängenden Kunststofffolie, wobei der Beutelboden ebenfalls Bestandteil des besagten Abschnitts eines zusammenhängenden Materialstreifens ist. Hierbei ist es ferner bevorzugt, wenn die Beutelvorderwand, Beutelrückwand und Beutelbodenwand Bestandteil eines Abschnitts eines zusammenhängenden Materialstreifens sind, wobei sich Beutelvorderwand und Beutelrückwand durch Faltungen, insbesondere Faltungen, die Teil einer W-Faltung sind, von dem Beutelboden, insbesondere dem ersten und zweiten Beutelfaltenabschnitt, abgrenzen. Dies hat den Vorteil, dass die Fertigung wesentlich vereinfacht werden kann und Fertigungskosten gesenkt werden. Insbesondere sind oftmals keine gesonderten Schweißnähte nötig, um die Beutelvorderwand und Beutelrückwand und ggf. den Beutelboden am unteren Beutelende zu verbinden. Die verschiedenen Beutelwände lassen sich durch Faltungen voneinander abgrenzen. Insbesondere die vorstehend beschriebene W-Faltung ist geeignet, um den Beutelboden von der Beutelvorderwand und Beutelrückwand abzugrenzen. Dies hat auch den Vorteil, dass der Materialverbrauch bei der Herstellung reduziert wird. Ferner hat sich gezeigt, dass Faltungen im Vergleich zu Schweißnähten mit einem verbesserten Materialzusamnenhalt verbunden sind.

Auch ist es bevorzugt, dass die Beutelvorderwand, die Beutelrückwand und der Beutelboden sowie gegebenenfalls der erste Beutelfaltenabschnitt und/oder der zweite Beutelfaltenabschnitt mindestens einen thermoplastischen Kunststoff, insbesondere einen Polyester und/oder ein Polyolefin, umfassen, vorzugsweise aus mindestens einem thermoplastischem Kunststoff, insbesondere einem Polyester und/oder Polyolefin, bestehen.

Vorzugsweise wird mindestens eine Beutelwand, insbesondere die Beutelvorderwand und/oder Beutelrückwand und/oder Beutelbodenwand, aus Kunststoff verwendet, der wasser- und/oder lichtundurchlässig ist. Lichtundurchlässig bedeutet dabei, dass die Lichtintensität durch die jeweilige Beutelwand signifikant vermindert wird, vorzugsweise mindestens um 30%, insbesondere mindestens 50% und besonders bevorzugt mindestens um 70%. Die Wasserundurchlässigkeit dient dem Schutz der Versandartikel, insbesondere gegenüber von wetterbedingten Einflüssen wie Regen, Schnee oder Luftfeuchtigkeit. Die Verringerung der Lichtintensität dient ebenfalls dem Schutz, beispielsweise vor UV-Ausbleichung, ist jedoch auch wichtig, um den Erfordernissen des Postgeheimnisses ggf. zu genügen.

In einer besonders vorteilhaften Ausgestaltung des erfindungsgemäßen Kunststoffversandbeutels hat die Beutelvorderwand eine erste Länge, welche dem mittleren Abstand zwischen Oberkante und Unterkante der Beutelvorderwand entspricht und die Beutelrückwand eine zweite Länge, welche dem mittleren Abstand zwischen Oberkante und Unterkante der Beutelrückwand entspricht, wobei die erste Länge kürzer ist als die zweite Länge, so dass die Beutelrückwand am oberen Beutelende über die Beutelvorderwand hinausragt und dieser über die Beutelvorderwand hinausragende Abschnitt auf die Beutelvorderwand klappbar ist. Der über die Beutelvorderwand hinausragende Teil der Beutelrückwand kann vorzugsweise umgeklappt werden, um die Beutelöffnung am oberen Beutelende zu verschließen.

Es ist auch bevorzugt, dass die Beutelvorder- oder Beutelrückwand, insbesondere der über die Beutelvorderwand hinausragenden Abschnitt der Beutelrückwand, am oberen Beutelende mindestens ein Befestigungsmittel aufweist, wobei dieses mindestens eine Befestigungsmittel, insbesondere nach dem Umklappen des besagten hinausragenden Abschnitts der Beutelrückwand auf die Beutelvorderwand, dazu ausgelegt ist, die Beutelöffnung am oberen Beutelende zu verschließen. Vorzugsweise weist die Beutelrückwand an oder benachbart zur Oberkante der Beutelrückwand Befestigungsmittel auf, wobei diese Befestigungsmittel, insbesondere nach einem Umklappen der Beutelrückwand auf die Beutelvorderwand, dazu ausgelegt sind, die Beutelöffnung am oberen Beutelende zu verschließen. Alternativ oder zusätzlich kann auch die Beutelvorderwand Befestigungsmittel aufweisen, um die Beutelöffnung zu verschließen. Durch das Umklappen wird der Beutel nur geringfügig deformiert, so dass beispielsweise Dokumente nicht geknickt werden. Insbesondere eine Beutelöffnung, die beispielsweise einen Zugschnur verwendet, um die Beutelöffnung bis zum vollständigen Verschließen zu verengen, wäre für Dokumente gänzlich ungeeignet. In einer weiteren Ausgestaltung erstreckt sich das mindestens eine Befestigungsmittel mindestens ein erster Kleberstreifen ist, der sich vorzugsweise von einem ersten Seitenrand bis zum gegenüberliegenden zweiten Seitenrand.

Vorzugsweise lässt sich die erste und/oder zweite Beutelöffnung mit mindestens einem Klebestreifen (erster Klebestreifen) verschließen. Dies würde sich bei der Beutelöffnung vorzugsweise längs des oberen Beutelendes, insbesondere entlang (und ggf. beabstandet von) der oberen Kante erstrecken. Klebestreifen gestatten ein schnelles und sicheres Versiegeln. In einer bevorzugten Ausführungsform ist die verschließbare Beutelöffnung mit einem Befestigungsmittel, vorzugsweise mit mindestens einem ersten Klebestreifen, insbesondere irreversibel verschließbar, wobei vorzugsweise die Beutelrückwand innenseitig und/oder die Beutelvorderwand außenseitig besagte Befestigungsmittel aufweist, insbesondere so dass diese mit der Beutelvorderwand bzw. der Beutelrückwand zur Anlage kommen, falls ein Abschnitt der Beutelrückwand auf die Beutelvorderwand geklappt wird. In einer Ausführungsform ist die Beutelöffnung durch einen zweiten Klebestreifen wiederverschließbar. Hierbei ist der zweite Klebestreifen vorzugsweise beabstandet im Wesentlichen parallel zum zweiten Klebestreifen angeordnet.

Auch ist es bevorzugt, wenn die Beutelöffnung sich zwischen erstem Seitenrand und zweiten Seitenrand erstreckt und vorzugsweise am ersten bzw. zweiten Seitenrand durch erste bzw. zweite längliche Verbindungsareale, insbesondere erste und zweite Verbindungsstreifen oder -linien, begrenzt wird. In einer Ausgestaltung werden die Seitenränder unter Ausbildung der Verbindungsareale direkt verbunden, insbesondere verschweißt. Dies ist vorteilhaft, da auf diese Weise der Aufnahmebereich für Versandartikel maximiert wird. In einer alternativen Ausführungsform fallen die ersten und zweiten länglichen Verbindungsareale, insbesondere die ersten und zweiten Schweißnähte, nicht mit den ersten und zweiten Seitenrand zusammen, sondern sind geringfügig von diesen beabstandet. Dabei ist es bevorzugt, wenn das erste Verbindungsareal, insbesondere die erste Schweißnaht, in einem ersten mittleren Abstand zu den ersten Seitenrändern von Beutelvorderwand und Beutelrückwand verläuft und das zweite Verbindungsareal, insbesondere die zweite Schweißnaht, in einem zweiten mittleren Abstand zu den zweiten Seitenrändern von Beutelvorderwand und Beutelrückwand verläuft. Vorzugsweise sind der erste mittlere Abstand und der zweite mittlere Abstand gleich groß. Weiterhin ist es bevorzugt, wenn der erste mittlere Abstand und/oder der zweite mittlere Abstand kleiner 3 cm, insbesondere kleiner 2 cm und vorzugsweise kleiner 1 cm ist. Schweißnähte, die sich nicht direkt an den Seitenrändern befinden, weisen oftmals eine erhöhte Stabilität auf. Vorzugsweise sind diese Schweißnähte thermoplastische Schweißnähte.

Als besonders zweckmäßig hat sich erwiesen, wenn der Kunststoffversandbeutel sich dadurch auszeichnet, dass die Oberkante der Beutelvorderwand unterhalb der Oberkante der Beutelrückwand vorliegt, so dass die Beutelrückwand einen überstehenden, umklappbaren Verschlussbereich ausbildet, und wobei der Verschlussbereich ein erstes Klebemittel, mindestens ein zweites Klebemittel und mindestens eine Schwächungslinie umfasst, wobei das erste von dem zweiten Klebemittel mittels der mindestens einen Schwächungslinie trennbar oder getrennt ist. Vorzugsweise verlaufen das erste und/oder das mindestens eine zweite Klebemittel und/oder die mindestens eine Schwächungslinie parallel zum öffnungsseitigen Rand der Vorderseite und/oder der Rückseite des Beutels, wobei insbesondere die mindestens eine Schwächungslinie weiter vom öffnungsseitigem Rand des Beutels beabstandet ist als das erste Klebemittel und das mindestens eine weitere Klebemittel weiter vom öffnungsseitigem Rand beabstandet ist als die mindestens eine Schwächungslinie.

Die ersten, zweiten, dritten, vierten, fünften, sechsten, siebten, achten, neunten, zehnten, elften und/oder zwölften Schwächungsareale, insbesondere Perforationslinien, sind vorzugsweise am unteren Beutelende ausgebildet. Ferner ist es bevorzugt, wenn alle Schwächungsareale am unteren Beutelende ausgebildet sind.

Auch ist es in einigen Ausgestaltungen vorteilhaft, wenn die ersten bzw. zweiten länglichen Verbindungsarealen, insbesondere ersten und zweiten Verbindungsstreifen oder -linien, gleichgerichtet, insbesondere im Wesentlichen parallel oder parallel zueinander verlaufen und/oder dass die, insbesondere länglichen, ersten, zweiten, dritten und vierten Schwächungsareale, insbesondere die ersten, zweiten, dritten und vierten Perforationslinien, im Wesentlichen gleichgerichtet, bevorzugt im Wesentlichen parallel oder parallel zueinander und besonders bevorzugt einander überdeckend verlaufen und/oder dass die, insbesondere länglichen, fünften, sechsten, siebten und achten Schwächungsareale, insbesondere die fünften, sechsten, siebten und achten Perforationslinien, im Wesentlichen gleichgerichtet, bevorzugt im Wesentlichen parallel oder parallel zueinander und besonders bevorzugt einander überdeckend verlaufen und/oder dass das längliche zehnte Schwächungsareal, insbesondere die zehnte Perforationslinie, und das längliche zwölfte Schwächungsareal, insbesondere die zwölfte Perforationslinie, im Wesentlichen gleichgerichtet, bevorzugt im Wesentlichen parallel oder parallel zueinander und besonders bevorzugt einander überdeckend, verlaufen.

In einer zweckmäßigen Ausgestaltung ist die mindestens eine Schwächungslinie mindestens zum größten Teil und/oder vollständig geradlinig, wellenförmig, genadelt oder zick-zackförmig.

In einigen besonders geeigneten Ausführungsformen ist die Querausdehnung der Beutelrückwand und/oder der Beutelvorderwand, gemessen vom ersten Seitenrand zum gegenüberliegenden zweiten Seitenrand des Beutels, größer als die Längsausdehnung der Beutelvorderwand und/oder der Beutelrückwand, gemessen vom Beutelboden bis zur Beutelöffnung.

Insbesondere beim Transport hat sich ein Tragegriff, insbesondere aufweisend eine V- oder U-förmige Grundform, der vorzugsweise quadratisch, rechteckig, kreis-, halbkreis- oder ovalförmig ausgebildet ist und insbesondere auf der Beutelvorderwand und/oder Beutelrückwand angeordnet und/oder aus dieser gebildet ist, als vorteilhaft erwiesen. Statt oder zusätzlich zu einem Tragegriff hat sich auch mindestens eine Grifflasche oder mindestens ein Griffloch als geeignet erwiesen, das Tragen bzw. Greifen zu erleichtern. Erfindungsgemäß ist es bevorzugt, wenn das untere Beutelende, insbesondere befestigt am, benachbart zu oder anliegend am Beutelboden, des Versandbeutels mindestens einen Tragegriff aufweist.

Dies hat den Vorteil, dass nur dort ein Tragegriff vorliegt, wo das geschlossene Beutelende das Material der Tüte hinreichend stärkt. In einer alternativen Ausführungsform weist der Kunststoffversandbeutel am oberen Beutelende einen Tragegriff auf, insbesondere im Bereich der verschließbaren Öffnung. In einer weiteren erfindungsgemäß besonders bevorzugten Ausgestaltung wird auf einen Tragegriff verzichtet.

In zahlreichen besonders geeigneten Ausführungsformen ist der Kunststoffversandbeutel im Wesentlichen einstückig ausgebildet ist.

Vorzugsweise umfasst Kunststoffversandbeutel ferner erste und/oder zweite Seitenwandelemente zwischen den ersten Seitenrändern von Beutelvorderwand und/oder Beutelrückwand bzw. den zweiten Seitenrändern von Beutelvorderwand und/oder Beutelrückwand. Hierbei hat es sich als vorteilhaft erwiesen, wenn die Seitenwandelemente Seitenfalten darstellen und/oder vorzugsweise mindestens zwei Seitenfalten umfassen.

Als geeignete Klebe- bzw. Befestigungsmittel haben sich Klebestreifen, insbesondere doppelseitige Klebestreifen, und/oder Klebstoff erwiesen. Hierbei ist es vorzugsweise vorgesehenen, dass mindestens einer, vorzugsweise jeder, der Klebestreifen mindestens eine lösbare Schutzfolie umfasst, wobei die Schutzfolie insbesondere ein Verbinden der Beutelvorderwand mit der Beutelrückwand verhindert.

Meist und bevorzugt sind die Schweißnähte thermoplastische Schweißnähte. Ein Verbindungsareal im Sinne der vorliegenden Erfindung ist oder umfasst vorzugsweise eine Schweißnaht, die durch das Erwärmen bzw. (An-)Schmelzen eines schmalen Folienbereichs eines thermoplastischen Kunststoffs, insbesondere auf eine Temperatur oberhalb der Glasübergangstemperatur entsteht. Durch Anwendung von Druck erhält man dabei nach dem Erkalten eine Verbindung der nunmehr verschweißten Teile. Die Erfahrung hat gezeigt, dass Kunststoffe wie Polyester und/oder Polyolefine besonders geeignet sind.

Vorzugsweise sind die Beutelvorderwand, die Beutelrückwand, den Beutelboden, insbesondere die ersten und/oder zweiten Bodenfaltenabschnitte bildenden Kunststofffolienbahnen oder -abschnitte glattflächig ausgebildet.

Auch betrifft die vorliegende Erfindung die Verwendung eines Kunststoffversandbeutels gemäß einem der vorangehenden Ansprüche, für das Transportieren von Versandgut, beispielsweise Kleidung, Lebensmittel und/oder Haushaltswaren, insbesondere Versandgut des Online-Handels.

Ferner betrifft die vorliegende Erfindung ein Verfahren zur Herstellung von Kunststoffversandbeuteln, insbesondere die vorstehend beschriebenen erfindungsgemäßen Kunststoffversandbeuteln, wobei
a) eine Folienbahn umgeschlagen wird, wobei die entstehende zweilagige Folienbahn ein längs der Folienbahn verlaufenden öffnungsseitigen Ende und einem gefaltetes Ende mit einer Bodenfalte aufweist,
b) die zweilagige Folienbahn am gefalteten Ende, insbesondere beabstandet von der Bodenfalte mit einem Abstand von 0,5 bis 3 cm, unter Ausbildung mindestens zweier Perforationsnähte perforiert wird, wobei jede Lagen der zweilagige Folienbahn jeweils mindestens eine Perforationsnaht aufweist,
c) das gefaltete Ende über die gesamte Länge umgeschlagen wird, so dass sowohl die Bodenfalte als auch die mindestens zwei Perforationsnähte zwischen den Lagen der zweilagige Folienbahn anliegen,
d) das, vorzugsweise im Wesentlichen orthogonal, zu den Perforationsnähten Verbindungsareale, insbesondere Schweißnähte, und Schwächungsareale, insbesondere weitere Perforationen, angebracht werden, wobei die Schwächungsareale die Perforationsnähte kreuzen und vorzugsweise benachbart, insbesondere auch parallel, zu den Verbindungsarealen angeordnet sind.
e) ggf. Vereinzelung der Beutel, beispielsweise durch eine Schneidemaschine, falls dies nicht bereits in Schritt d) durch die Ausbildung der Verbindungsareale erfolgt ist.

Weitere Merkmale und Vorteile der Erfindung ergeben sich aus der nachfolgenden Beschreibung in der Ausführungsbeispiele der Erfindung anhand von schematischen Zeichnungen beispielhaft erläutert werden, ohne dadurch die Erfindung zu beschränken. Dabei zeigen:
- Figur 1: schematische Frontansicht der Vorderseite einer ersten Ausgestaltung des erfindungsgemäßen Versandbeutels;
- Figur 2: schematische Frontansicht der Vorderseite einer zweiten Ausgestaltung des erfindungsgemäßen Versandbeutels;
- Figur 3: schematische Frontansicht der Vorderseite einer dritten Ausgestaltung des erfindungsgemäßen Versandbeutels;
- Figur 4: schematische Frontansicht der Rückseite der zweiten Ausgestaltung des erfindungsgemäßen Versandbeutels;
- Figur 5: Querschnitt einer Ausführungsform des erfindungsgemäßen Versandbeutels;
- Figur 6: Aufsicht auf eine weitere Ausführungsform des erfindungsgemäßen Versandbeutels, wobei der Versandbeutel an den Schweißnähten aufgetrennt wurde;
- Figur 7: Aufsicht auf eine weitere Ausführungsform des erfindungsgemäßen Versandbeutels, wobei der Versandbeutel an den Schweißnähten aufgetrennt wurde;

Figur 1 zeigt einen Kunststoffversandbeutel (1), umfassend eine Beutelvorderwand (6) mit Oberkante (10), Unterkante (14) sowie erstem und zweiten Seitenrand (18, 22). Der Beutelvorderwand (6) wird am oberen Ende durch die Beutelrückwand (8) mit der Oberkante (12) überragt, wobei die Beutelrückwand (8) im überragenden Abschnitt seitlich angeschrägt ist. Zwischen Oberkante (10) der Beutelvorderwand (6) und Oberkante (12) der Beutelrückwand (8) ist eine verschließbare Beutelöffnung (2) ausgebildet. Gegenüberliegend befindet sich der Beutelboden (4) mit einer Bodenfalte (5). Die Beutelvorderwand (6) und die Beutelrückwand (8) sind entlang oder benachbart ihrer jeweiligen ersten und zweiten Seitenränder (18, 20; 22, 24 - Seitenränder 20, 24 der Beutelrückwand 8 sind nicht dargestellt) unter Ausbildung von ersten bzw. zweiten länglichen Verbindungsarealen (26, 28) miteinander verschweißt. Von der Unterkante (14) der Beutelvorderwand (6) erstreckt sich ein erstes Schwächungsareal (11) in der Beutelvorderwand (6), insbesondere eine erste Perforationslinie in der Beutelvorderwand (6), benachbart und beabstandet zu dem ersten länglichen Verbindungsareal (26) in Richtung der Beutelöffnung (2). Das erste Schwächungsareal (11) endet im unteren Drittel des Kunststoffversandbeutels (1). Es verläuft ein zehntes und zwölftes Schwächungsareal (43,47) entlang des Beutelbodens (4), welches allerdings durch die Beutelvorderwand (6) verdeckt wird. Gleichwohl ist die Lage des zehnten Schwächungsareals (43) wiedergegeben.

Figur 2 zeigt eine analoge Ausführungsform, wobei sich von dem Übergang von erstem Beutelfaltenabschnitt (7) zu der Beutelvorderwand (6), insbesondere von der Unterkante (14) der Beutelvorderwand (6) zusätzlich zu dem ersten Schwächungsareal ein fünftes Schwächungsareal (19), insbesondere mindestens eine fünfte Perforationslinie, benachbart und beabstandet zu dem zweiten länglichen Verbindungsareal (28) in Richtung der Beutel-öffnung (2) in der Beutelvorderwand (6) erstreckt. Das fünfte Schwächungsareal (19) endet ebenfalls im unteren Drittel des Kunststoffversandbeutels (1). Es verläuft ein zehntes und zwölftes Schwächungsareal (43, 47) entlang des Beutelbodens (4), welches allerdings durch die Beutelvorderwand (6) verdeckt wird. Gleichwohl ist die Lage des zehnten Schwächungsareals (43) wiedergegeben.

Figur 3 zeigt eine weitere Ausführungsform, welche Analog zur Ausführungsform in Figur 1 ausgestaltet ist, wobei das erste Schwächungsareal (11) sich benachbart und beabstandet zu dem ersten länglichen Verbindungsareal (26) in Richtung der Beutelöffnung (2) erstreckt und am oberen Ende eine Krümmung aufweist, die im ersten Seitenrand (18) der Beutevorderseite (6) mündet. Es verläuft ein zehntes und zwölftes Schwächungsareal (43, 47) entlang des Beutelbodens (4), welches allerdings durch die Beutelvorderwand (6) verdeckt wird. Gleichwohl ist die Lage des zehnten Schwächungsareals (43) wiedergegeben.

Figur 4 zeigt die Rückseite der Ausführungsform gemäß Figur 2. Der Kunststoffversandbeutel (1) umfasst eine Beutelrückwand (8) mit einer Oberkante (12), einer Unterkante (16) sowie einem ersten und zweiten Seitenrand (20, 24). Auch die Lage des Beutelbodens (4) mit der Bodenfalte (5) ist angedeutet. Ferner ist das vierte Schwächungsareal (17) und das achte Schwächungsareal (25) in Form einer Perforation in der Beutelrückwand (8) dargestellt. Es verläuft ein zehntes und zwölftes Schwächungsareal (43,47) entlang des Beutelbodens (4), welches allerdings durch die Beutelrückwand (8) verdeckt wird. Gleichwohl ist die Lage des zehnten Schwächungsareals (43) wiedergegeben.

Figur 5 zeigt einen Querschnitt durch einen erfindungsgemäßen Beutel. Der Beutelboden (4) umfasst in dieser Ausführungsform den ersten und zweiten Bodenfaltenabschnitt (7, 9). Besagte Bodenfaltenabschnitt (7, 9) werden durch die Bodenfalte (5) getrennt. Zusammen mit Beutelvorderwand (6) und Beutelrückwand (8) ergibt sich eine W-förmige Faltung, wobei die Faltkanten an der Bodenfalte (5) und an den Unterkanten (14, 16) von Beutelvorderwand (6) und Beutelrückwand (8) ausgebildet werden.

Figur 6 zeigt einen entlang der Verbindungsareale (26, 28) aufgetrennten Kunststoffversandbeutel (1), umfassend eine Beutelvorderwand (6) und eine gegenüberliegende Beutelrückwand (8), jeweils mit Oberkante (10, 12), Unterkante (14, 16) sowie erstem und zweiten Seitenrand (18, 20; 22, 24). Ferner umfasst der Kunststoffversandbeutel (1) eine verschließbare Beutelöffnung (2), einen gegenüberliegenden Beutelboden (4) mit einer Bodenfalte (5) und einem ersten Bodenfaltenabschnitt (7), der sich von der Unterkante (14) der Beutelvorderwand (6) bis zur Bodenfalte (5) erstreckt, und einem zweiten Bodenfaltenabschnitt (9), der sich von der Unterkante (16) der Beutelrückwand (8) bis zur Bodenfalte (5) erstreckt. Hierbei sind die Beutelvorderwand (6) und die Beutelrückwand (8) entlang oder benachbart ihrer jeweiligen ersten und zweiten Seitenränder (18, 20; 22, 24) unter Ausbildung von ersten bzw. zweiten länglichen Verbindungsarealen (26, 28), insbesondere ersten und zweiten Verbindungsstreifen oder -linien, miteinander verschweißt. Von der Unterkante (14) der Beutelvorderwand (6) und von der Unterkante (16) der Beutelrückwand (8) erstreckt sich ein jeweils längliches erstes, zweites, drittes und viertes Schwächungsareal (11, 13, 15, 17) in Form einer ersten, zweiten, dritten und vierten Perforationslinie. Besagtes Schwächungsareale (11, 13, 15, 17) sind beabstandet benachbart zu dem ersten länglichen Verbindungsareal (26) angeordnet. Weitere Schwächungsareale (41, 43, 45, 47) erstrecken sich von dem länglichen ersten, zweiten, dritten und/oder vierten Schwächungsarealen orthogonal in Richtung des zweiten länglichen Verbindungsareals (28). Parallel zu den ersten, zweiten, dritten und/oder vierten Schwächungsarealen erstreckt sich von der Unterkante (14) der Beutelvorderwand (6) bzw. von der Unterkante (16) der Beutelrückwand (8) ein längliches fünftes, sechstes, siebtes und achtes Schwächungsareal (19, 21, 23, 25) in Form von fünften, sechsten, siebten und achten Perforationslinien, benachbart und beabstandet zu dem zweiten länglichen Verbindungsareal (28) in Richtung der Beutelöffnung (2) in der Beutelvorderwand (6) und der Beutelrückwand (8) sowie dem ersten und dem zweiten Bodenfaltenabschnitt (7, 9). Hierbei sind das erste und fünfte Schwächungsareal (11, 19) in der Beutelvorderwand (6) angeordnet, das zweite und sechstes Schwächungsareal (13, 21) im ersten Bodenfaltenabschnitt (7), das dritte und siebte Schwächungsareal (15, 23) im zweiten Bodenfaltenabschnitt (9) sowie das vierte und achte Schwächungsareal (17, 25) in der Beutelrückwand (8). Die weitere Schwächungsareale (41, 43, 45, 47) umfassen ein längliches neuntes Schwächungsareal (41), welches sich von dem ersten und zweiten Schwächungsareal (11, 13) in Richtung des zweiten länglichen Verbindungsareals (28) gleichlaufend mit der Unterkante der Beutelvorderwand (6) erstreckt. Die weitere Schwächungsareale (41, 43, 45, 47) umfassen weiterhin ein längliches zehntes Schwächungsareal (43), welches sich von dem zweiten Schwächungsareal (13) in Richtung des zweiten länglichen Verbindungsareals (28) in dem ersten Bodenfaltenabschnitt (7) erstreckt. Die weitere Schwächungsareale (41, 43, 45, 47) umfassen auch ein längliches elftes Schwächungsareal (45), welches sich von dem dritten und vierten Schwächungsareal (15, 17) in Richtung des zweiten länglichen Verbindungsareals (28) gleichlaufend mit der Unterkante der Beutelrückwand (8) erstreckt. Ferner umfassen die weitere Schwächungsareale (41, 43, 45, 47) ein längliches zwölftes Schwächungsareal (47), welches sich von dem dritten Schwächungsareal (15) in Richtung des zweiten länglichen Verbindungsareals (28) über das siebte Schwächungsareal (21) hinaus in dem zweiten Bodenfaltenabschnitt (9) erstreckt.

Das längliche erste, zweite, dritte und vierte Schwächungsareal (11, 13, 15, 17) erstreckt sich im nicht aufgetrennten Beutel jenseits der Stelle (60) in Richtung der Beutelöffnung (2), von dem sich das längliche zehnte Schwächungsareal (43) in Richtung des zweiten länglichen Verbindungsareals (28) erstreckt. Das erste, zweite, dritte und vierte Schwächungsareal (11, 13, 15, 17) erstreckt sich im nicht aufgetrennten Beutel auch jenseits der Stelle (62) in Richtung der Beutelöffnung (2), von dem sich das längliche zwölfte Schwächungsareal (47) in Richtung des zweiten länglichen Verbindungsareals (28) erstreckt. Das längliche fünfte, sechste, siebte und achte Schwächungsareal (19, 21, 23, 25) erstreckt sich im nicht aufgetrennten Beutel auch jenseits der Stelle (64) in Richtung der Beutelöffnung (2), in die das längliche zehnte Schwächungsareal (43) einmündet. Das längliche fünfte, sechste, siebte und achte Schwächungsareal (19, 21, 23, 25) erstreckt sich im nicht aufgetrennten Beutel auch jenseits der Stelle (66) in Richtung der Beutelöffnung (2), in die das längliche zwölfte Schwächungsareal (47) einmündet.

Figur 7 zeigt eine weitgehend analoge Ausführungsform zu Figur 6, wobei allerdings statt einem elften (45) und einem neunten (41) Schwächungsareal ein einundzwanzigstes Schwächungsareal (51) und ein zweiundzwanzigstes Schwächungsareal (53) wiedergegeben ist. In dieser Ausführungsform ist vorgesehen, dass das mindestens eine längliche weitere Schwächungsareal, welches sich von dem ersten, zweiten, dritten und/oder vierten Schwächungsareal in Richtung des zweiten länglichen Verbindungsareals erstreckt, mindestens das einundzwanzigstes und/oder zweiundzwanzigstes Schwächungsareal (51, 53) umfasst, wobei das einundzwanzigste Schwächungsareal (51) benachbart zur und beabstandet von der Unterkante der Beutevorderseite (6) in der Beutevorderseite angebracht ist und das zweiundzwanzigste Schwächungsareal (53) benachbart zur und beabstandet von der Unterkante der Beutelrückseite in der Beutelrückseite (8) angebracht ist.

Figur 8 zeigt eine weitere Ausführungsform des Kunststoffversandbeutels (1). Diese umfasst ebenfalls eine verschließbare Beutelöffnung (2), einen gegenüberliegenden Beutelboden (4), eine Beutelvorderwand (6) und eine gegenüberliegende Beutelrückwand (8), jeweils mit Oberkante (10, 12), Unterkante (14, 16), einem erstem und zweiten Seitenrand (18, 20; 22, 24), wobei die Beutelvorderwand (6) und die Beutelrückwand (8) entlang oder benachbart ihrer jeweiligen ersten und zweiten Seitenränder (18, 20; 22, 24) unter Ausbildung von ersten bzw. zweiten länglichen longitudinal ausgerichtet Verbindungsarealen (26, 28), insbesondere ersten und zweiten Verbindungsstreifen oder -linien, miteinander verbunden, insbesondere verschweißt, sind. Hierbei umfasst der Beutelboden (4) allerdings eine Bodenfalz (30), wobei sich von der Bodenfalz (30) benachbart und beabstandet zu dem ersten länglichen Verbindungsareal (26) eine längliches dreizehntes Schwächungsareal (32) in der Beutelvorderwand (6) in Richtung der Beutelöffnung (2), nicht über Hälfte oder unteres Drittel des Kunststoffversandbeutels hinausgehend, erstreckt und wobei sich von der Bodenfalz (30), benachbart und beabstandet zu dem ersten länglichen Verbindungsareal (26), ein längliches vierzehntes Schwächungsareal (34) in der Beutelrückwand (8) in Richtung der Beutelöffnung (2) erstreckt, wobei sich von der Bodenfalz (30), benachbart und beabstandet zu dem zweiten länglichen Verbindungsareal (28) ein längliches fünfzehntes Schwächungsareal (36) in der Beutelvorderwand (6) in Richtung der Beutelöffnung (2) erstreckt und wobei sich von der Bodenfalz (30), benachbart und beabstandet zu dem zweiten länglichen Verbindungsareal (28) ein längliches sechzehntes Schwächungsareal (38) in der Beutelrückwand (8) in Richtung der Beutelöffnung (2) erstreckt und wobei sich ein längliches siebzehntes Schwächungsareal (40) von dem dreizehnten Schwächungsareal (32) und dem vierzehnten Schwächungsareal (34) in Richtung des zweiten länglichen Verbindungsareals (28) im Beutelboden (4) bzw. der Bodenfalz (30) erstreckt, wobei sich in der Beutelvorderwand (6) mindestens ein achtzehntes Scllwächungsareal (42) benachbart und beabstandet zur Bodenfalz (30) von dem ersten Schwächungsareal (32) in Richtung des zweiten länglichen Verbindungsareals (28), wobei sich in der Beutelrückwand (8) mindestens ein neunzehntes Schwächungsareal (44) benachbart und beabstandet zur Bodenfalz (30) von dem vierzehnten Schwächungsareal (34) in Richtung des zweiten länglichen Verbindungsareals (28) erstreckt. Ferner ist die Ausführungsform dadurch gekennzeichnet, dass das längliche dreizehnte Schwächungsareal (32) sich auch jenseits der Stelle (46), von dem sich das längliche achtzehnte Schwächungsareal (42) in Richtung des zweiten länglichen Verbindungsareals (28) erstreckt, in Richtung der Beutelöffnung (2) erstreckt und mdass das längliche vierzehnte Schwächungsareal (34) sich auch jenseits der Stelle (48), von dem sich das längliche neunzehnte Schwächungsareal (44) in Richtung des zweiten länglichen Verbindungsareals (28) erstreckt, in Richtung der Beutelöffnung (2) erstreckt und dass gegebenenfalls das längliche fünfzehnte Schwächungsareal (36) sich auch jenseits der Stelle (50), in die das längliche achtzehnte Schwächungsareal (42) einmündet, in Richtung der Beutelöffnung (2) erstreckt und dass gegebenenfalls das längliche sechzehnte Schwächungsareal (38) sich auch jenseits der Stelle (52), in die das längliche neunzehnte Schwächungsareal (42) einmündet, in Richtung der Beutelöffnung (2) erstreckt.

Die in der vorstehenden Beschreibung, in den Ansprüchen sowie in den Zeichnungen offenbarten Merkmale der Erfindung können sowohl einzeln aus auch in jeder beliebigen Kombination für die Verwirklichung der Erfindung in ihren verschiedenen Ausführungsformen wesentlich sein.

## Patentansprüche

1. Kunststoffversandbeutel (1), umfassend eine Beutelvorderwand (6) und eine gegenüberliegende Beutelrückwand (8), jeweils mit Oberkante (10, 12), Unterkante (14, 16) sowie erstem und zweitem Seitenrand (18, 20; 22, 24), eine, insbesondere verschließbare, Beutelöffnung (2), einen gegenüberliegenden Beutelboden (4) mit einer Bodenfalte (5) und einem ersten Bodenfaltenabschnitt (7), der sich von der Unterkante (14) der Beutel vorderwand (6) bis zur Bodenfalte (5) erstreckt, und einem zweiten Bodenfaltenabschnitt (9), der sich von der Unterkante (16) der Beutelrückwand (8) bis zur Bodenfalte (5) erstreckt,
wobei die Beutelvorderwand (6) und die Beutelrückwand (8) entlang oder benachbart ihrer jeweiligen ersten und zweiten Seitenränder (18, 20; 22, 24) unter Ausbildung von ersten bzw. zweiten länglichen Verbindungsarealen (26, 28), insbesondere ersten und zweiten Verbindungsstreifen oder -linien, miteinander verbunden, insbesondere verschweißt, sind,
wobei sich von dem Übergang von erstem Beutelfaltenabschnitt (7) zu der Beutelvorderwand (6), insbesondere von der Unterkante (14) der Beutelvorderwand (6), und von dem Übergang von zweitem Beutelfaltenabschnitt (9) zu der Beutelrückwand (8), insbesondere von der Unterkante (16) der Beutelrückwand (8), mindestens ein, insbesondere längliches, erstes, zweites, drittes und viertes Schwächungsareal (11, 13, 15, 17), insbesondere mindestens eine erste, zweite, dritte und vierte Perforationslinie, zumindest abschnittsweise benachbart und beabstandet zu dem ersten länglichen Verbindungsareal (26) in Richtung der Beutelöffnung (2) in der Beutelvorderwand (6) und der Beutelrückwand (8) sowie dem ersten und dem zweiten Bodenfaltenabschnitt (7, 9) erstrecken und
wobei sich mindestens ein längliches weiteres Schwächungsareal (41, 43, 45, 47, 51, 53), insbesondere eine weitere Perforationslinie, von dem, insbesondere länglichen, ersten, zweiten, dritten und/oder vierten Schwächungsareal, vorzugsweise im Wesentlichen orthogonal, in Richtung des zweiten länglichen Verbindungsareals (28) erstreckt.

2. Kunststoffversandbeutel nach Anspruch 1, **dadurch gekennzeichnet, dass**
sich von dem Übergang von erstem Beutelfaltenabschnitt (7) zu der Beutelvorderwand (6), insbesondere von der Unterkante (14) der Beutelvorderwand (6), und von dem Übergang von zweitem Beutelfaltenabschnitt (9) zu der Beutelrückwand (8), insbesondere von der Unterkante (16) der Beutelrückwand (8), mindestens ein, insbesondere längliches, fünftes, sechstes, siebtes und achtes Schwächungsareal (19, 21, 23, 25), insbesondere mindestens eine fünfte, sechste, siebte und achte Perforationslinie, benachbart und beabstandet zu dem zweiten länglichen Verbindungsareal (28) in Richtung der Beutelöffnung (2) in der Beutelvorderwand (6) und der Beutelrückwand (8) sowie dem ersten und dem zweiten Bodenfaltenabschnitt (7, 9) erstrecken.

3. Kunststoffversandbeutel nach Anspruch 1 oder 2, **dadurch gekennzeichnet, dass**
das mindestens eine längliche weitere Schwächungsareal, welches sich von dem ersten, zweiten, dritten und/oder vierten Schwächungsareal in Richtung des zweiten länglichen Verbindungsareals (28) erstreckt,
mindestens ein längliches neuntes Schwächungsareal (41), insbesondere neunte Perforationslinie, welches sich von dem, insbesondere länglichen, ersten und/oder zweiten Schwächungsareal (11, 13) in Richtung des zweiten länglichen Verbindungsareals (28), insbesondere mindestens bis zum fünften und/oder sechsten Schwächungsareal (19, 21), im Übergang von Beutelvorderwand (6) zu dem ersten Bodenfaltenabschnitt (7), insbesondere gleichlaufend mit der Unterkante der Beutelvorderwand (6), erstreckt, umfasst oder darstellt und/oder
mindestens ein längliches zehntes Schwächungsareal (43), insbesondere zehnte Perforationslinie, welches sich von dem, insbesondere länglichen, zweiten Schwächungsareal (13) in Richtung des zweiten länglichen Verbindungsareals (28), insbesondere mindestens bis zum sechsten Schwächungsareal (21), in dem ersten Bodenfaltenabschnitt (7) erstreckt, umfasst oder darstellt und/oder
mindestens ein längliches elftes Schwächungsareal (45), insbesondere elfte Perforationslinie, welches sich von dem, insbesondere länglichen, dritten und/oder vierten Schwächungsareal (15, 17) in Richtung des zweiten länglichen Verbindungsareals (28), insbesondere mindestens bis zum siebten und/oder achten Schwächungsareal (23, 25), im Übergang von Beutelrückwand (8) zu dem ersten Bodenfaltenabschnitt (9) erstreckt, insbesondere gleichlaufend mit der Unterkante der Beutelrückwand (8), umfasst oder darstellt, und/oder
mindestens ein längliches zwölftes Schwächungsareal (47), insbesondere zwölfte Perforationslinie, welches sich von dem, insbesondere länglichen, dritten Schwächungsareal (15) in Richtung des zweiten länglichen Verbindungsareals (28), insbesondere mindestens bis zum siebten Schwächungsareal (21), in dem zweiten Bodenfaltenabschnitt (9) erstreckt, umfasst oder darstellt und/oder
mindestens ein zwanzigstes Schwächungsareal, insbesondere zwanzigstes Perforationslinie, welches sich von dem, insbesondere länglichen, zweiten und/oder dritten Schwächungsareal (13, 15) in Richtung des zweiten länglichen Verbindungsareals (28), insbesondere mindestens bis zum sechsten und/oder siebten Schwächungsareal (21, 23) entlang der Bodenfalte (5) erstreckt, umfasst oder darstellt.

4. Kunststoffversandbeutel nach Anspruch 3, **dadurch gekennzeichnet, dass** das längliche zweite Schwächungsareal (13), insbesondere das längliche erste, zweite, dritte und vierte Schwächungsareal (11, 13, 15, 17), sich auch jenseits der Stelle (60), von dem sich das längliche zehnte Schwächungsareal (43) in Richtung des zweiten länglichen Verbindungsareals (28) und/oder des länglichen sechsten Schwächungsareals (21) erstreckt, in Richtung der Beutelöffnung (2) erstreckt und/oder
dass das längliche dritte Schwächungsareal (15), insbesondere das längliche erste, zweite, dritte und vierte Schwächungsareal (11, 13, 15, 17), sich auch jenseits der Stelle (62), von dem sich das längliche zwölfte Schwächungsareal (47) in Richtung des zweiten länglichen Verbindungsareals (28) und/oder des länglichen siebten Schwächungsareals (23) erstreckt, in Richtung der Beutelöffnung (2) erstreckt und/oder
dass gegebenenfalls das längliche sechste Schwächungsareal (21), insbesondere das längliche fünfte, sechste, siebte und achte Schwächungsareal (19, 21, 23, 25), sich auch jenseits der Stelle (64) in Richtung der Beutelöffnung (2) erstreckt, in die das längliche zehnte Schwächungsareal (43) ausgehend vom ersten Seitenrand (18, 20) bzw. ersten Verbindungsareal (26), insbesondere gegenüberliegend, einmündet, und/oder
dass gegebenenfalls das längliche siebte Schwächungsareal (23), insbesondere das längliche fünfte, sechste, siebte und achte Schwächungsareal (19, 21, 23, 25), sich auch jenseits der Stelle (66) in Richtung der Beutelöffnung (2) erstreckt, in die das längliche zwölfte Schwächungsareal (47) ausgehend vom ersten Seitenrand (18, 20) bzw. ersten Verbindungsareal (26), insbesondere gegenüberliegend, einmündet.

5. Kunststoffversandbeutel nach einem der vorangehenden Ansprüche, **dadurch gekennzeichnet, dass**
der Beutel im Bereich des Beutelbodens (4) eine im Querschnitt W-förmige Faltung aufweist.

6. Kunststoffversandbeutel nach einem der vorangehenden Ansprüche, **dadurch gekennzeichnet, dass**
der Kunststoffversandbeutel vorzugsweise eine Länge hat, die sich nach dem mittleren Abstand zwischen Ober- und Unterkante der Beutelrückseite berechnet, wobei das erste, zweite, dritte, vierte und ggf. das fünfte, sechste, siebte, achte Schwächungsareal nur im unteren Drittel des Kunststoffversandbeutels vorliegt und/oder
wobei die maximale Ausdehnung in Richtung von Beutelboden (4) nach Beutelöffnung (2) des erste, zweite, dritte, vierte und ggf. das fünfte, sechste, siebte, achte Schwächungsareals maximal 20%, insbesondere maximal 15%, vorzugsweise maximal 12% der Länge des Kunststoffversandbeutels entspricht.

7. Kunststoffversandbeutel nach einem der vorangehenden Ansprüche, **dadurch gekennzeichnet, dass**
das erste, zweite, dritte, vierte Schwächungsareal abschnittsweise gekrümmt ist und vorzugsweise in den ersten Seitenrand und/oder in das erste Verbindungsareal (26)
mündet oder dass das erste, zweite, dritte, vierte Schwächungsareal nicht in das erste Verbindungsareal (26) mündet.

8. Kunststoffversandbeutel nach einem der vorangehenden Ansprüche, **dadurch gekennzeichnet, dass**
sich das mindestens eine längliche weitere Schwächungsareal (41, 43, 45, 47), welches sich von dem ersten, zweiten, dritten und/oder vierten Schwächungsareal in Richtung des zweiten länglichen Verbindungsareals (28) erstreckt, sich über die gesamte Breite des Kunststoffversandbeutels erstreckt.

9. Kunststoffversandbeutel nach einem der vorangehenden Ansprüche, dadurch gekenn-zeichnet, dass
die ersten, zweiten, dritten, vierten und ggf. fünften, sechsten, siebten, achten Schwächungsareale sich abschnittsweise mit dem mindestens einen länglichen weiteren Schwächungsareal (41, 43, 45, 47), welches sich von dem ersten, zweiten, dritten und/oder vierten Schwächungsareal in Richtung des zweiten länglichen Verbindungsareals (28) erstreckt, schneiden, insbesondere in Form von sich kreuzenden Perforationslinien.

10. Kunststoffversandbeutel nach einem der vorangehenden Ansprüche, **dadurch gekennzeichnet, dass**
der Beutelboden (4) mindestens zwei, vorzugsweise im Wesentlichen parallele, längliche weitere Schwächungsareale aufweist, insbesondere mindestens zwei Schwächungsareale mit einem im Wesentlichen identischen mittleren Abstand zur Bodenfalte (5).

11. Kunststoffversandbeutel (1), umfassend eine verschließbare Beutelöffnung (2), einen gegenüberliegenden Beutelboden (4), eine Beutelvorderwand (6) und eine gegenüberliegende Beutelrückwand (8), jeweils mit Oberkante (10, 12), Unterkante (14, 16), einem erstem und zweiten Seitenrand (18, 20; 22,24),
wobei die Beutelvorderwand (6) und die Beutelrückwand (8) entlang oder benachbart ihrer jeweiligen ersten und zweiten Seitenränder (18, 20; 22,24) unter Ausbildung von ersten bzw. zweiten länglichen longitudinal ausgerichtet Verbindungsarealen (26, 28), insbesondere ersten und zweiten Verbindungsstreifen oder -linien, miteinander verbunden, insbesondere verschweißt, sind,
wobei der Beutelboden (4) eine Bodenfalz (30) oder ein drittes längliches transversal ausgerichtetes Verbindungsareal, insbesondere einen Verbindungsstreifen oder - linie, beispielsweise eine Schweißnaht, umfasst oder aus einer Bodenfalz oder dem dritten länglichen Verbindungsareal, insbesondere einer Schweißnaht, gebildet ist,
wobei sich vom Beutelboden (4), insbesondere von der Bodenfalz (30) oder dem dritten länglichen Verbindungsareal, benachbart und beabstandet zu dem ersten länglichen Verbindungsareal (26), insbesondere dem ersten Verbindungsstreifen oder - linie, ein, insbesondere längliches, dreizehntes Schwächungsareal (32), insbesondere eine dreizehnte Perforationslinie, in der Beutelvorderwand (6) in Richtung der Beutelöffnung (2), nicht über Hälfte oder unteres Drittel des Kunststoffversandbeutels hinausgehend, erstreckt und/oder
wobei sich vom Beutelboden (4), insbesondere von der Bodenfalz (30) oder dem dritten länglichen Verbindungsareal, benachbart und beabstandet zu dem ersten länglichen Verbindungsareal (26), insbesondere dem ersten Verbindungsstreifen oder - linie, ein, insbesondere längliches, vierzehntes Schwächungsareal (34), insbesondere eine vierzehnte Perforationslinie, in der Beutelrückwand (8) in Richtung der Beutelöffnung (2) erstreckt,
wobei sich gegebenenfalls vom Beutelboden (4), insbesondere von der Bodenfalz (30) oder dem dritten länglichen Verbindungsareal, benachbart und beabstandet zu dem zweiten länglichen Verbindungsareal (28), insbesondere dem zweiten Verbindungsstreifen oder -linie, ein, insbesondere längliches, fünfzehntes Schwächungsareal (36), insbesondere fünfzehnte Perforationslinie, in der Beutelvorderwand (6) in Richtung der Beutelöffnung (2) erstreckt und/oder
wobei gegebenenfalls sich vom Beutelboden (4), insbesondere von der Bodenfalz (30) oder dem dritten länglichen Verbindungsareal, benachbart und beabstandet zu dem zweiten länglichen Verbindungsareal (28) ein, insbesondere längliches, sechzehntes Schwächungsareal (38), insbesondere sechzehnte Perforationslinie, in der Beutelrückwand (8) in Richtung der Beutelöffnung (2) erstreckt,
wobei sich mindestens ein, insbesondere längliches, siebzehntes Schwächungsareal (40), insbesondere siebzehnte Perforationslinie, von dem, insbesondere länglichen, dreizehnten Schwächungsareal (32) und/oder dem, insbesondere länglichen, vierzehnten Schwächungsareal (34) in Richtung des zweiten länglichen Verbindungsareals (28), insbesondere mindestens bis zum fünfzehnten und/oder sechzehnten Schwächungsareal (36, 38), im Beutelboden (4) oder der Bodenfalz (30) erstreckt und/oder
wobei sich in der Beutelvorderwand (6) mindestens ein, insbesondere längliches, achtzehntes Schwächungsareal (42), insbesondere achtzehnte Perforationslinie, benachbart und beabstandet zum Beutelboden (4), insbesondere zur Bodenfalz (30) oder dem dritten länglichen Verbindungsareal, von dem, insbesondere länglichen, ersten Schwächungsareal (32) in Richtung des zweiten länglichen Verbindungsareals (28), insbesondere mindestens bis zum, insbesondere länglichen, fünfzehnten Schwächungsareal (36), erstreckt und/oder
wobei sich in der Beutelrückwand (8) mindestens ein, insbesondere längliches, neunzehntes Schwächungsareal (44), insbesondere neunzehnte Perforationslinie, benachbart und beabstandet zum Beutelboden (4), insbesondere zur Bodenfalz (30) oder dem dritten länglichen Verbindungsareal, von dem, insbesondere länglichen, vierzehnten Schwächungsareal (34) in Richtung des zweiten länglichen Verbindungsareals (28), insbesondere mindestens bis zum, insbesondere länglichen, sechzehnten Schwächungsareal (38), erstreckt.

12. Kunststoffversandbeutel nach Anspruch 11, **dadurch gekennzeichnet, dass** das längliche dreizehnte Schwächungsareal (32) sich auch jenseits der Stelle (46), von dem sich das längliche achtzehnte Schwächungsareal (42) in Richtung des zweiten länglichen Verbindungsareals (28) erstreckt, in Richtung der Beutelöffnung (2) erstreckt und/oder
dass das längliche vierzehnte Schwächungsareal (34) sich auch jenseits der Stelle (48), von dem sich das längliche neunzehnte Schwächungsareal (44) in Richtung des zweiten länglichen Verbindungsareals (28) erstreckt, in Richtung der Beutelöffnung (2) erstreckt und
dass gegebenenfalls das längliche fünfzehnte Schwächungsareal (36) sich auch jenseits der Stelle (50), in die das längliche achtzehnte Schwächungsareal (42) einmündet, in Richtung der Beutelöffnung (2) erstreckt und/oder
dass gegebenenfalls das längliche sechzehnte Schwächungsareal (38) sich auch jenseits der Stelle (52), in die das längliche neunzehnte Schwächungsareal (42) einmündet, in Richtung der Beutelöffnung (2) erstreckt.

13. Kunststoffversandbeutel nach einem der vorangehenden Ansprüche, **dadurch gekennzeichnet, dass**
die Beutelvorderwand (6) und Beutelrückwand (8) sowie gegebenenfalls der erste und zweite Bodenfaltenabschnitt (7, 9) auf einem zusammenhängenden Abschnitt eines zusammenhängenden Materialstreifens basieren, insbesondere einer zusammenhängenden Kunststofffolie, wobei der Beutelboden (4) ebenfalls Bestandteil des besagten Abschnitts eines zusammenhängenden Materialstreifens ist.

14. Kunststoffversandbeutel nach einem der vorangehenden Ansprüche, **dadurch gekennzeichnet, dass**
die Beutelvorderwand (6), die Beutelrückwand (8) und der Beutelboden (4) sowie gegebenenfalls der erste Beutelfaltenabschnitt und/oder der zweite Beutelfaltenabschnitt mindestens einen thermoplastischen Kunststoff, insbesondere einen Polyester und/oder ein Polyolefin, umfassen, vorzugsweise aus mindestens einem thermoplastischem Kunststoff, insbesondere einem Polyester und/oder Polyolefin, bestehen und/oder
dass die Beutelvorderwand (6) und/oder Beutelrückwand (8) und/oder der Beutelboden (4) und/oder erste Beutelfaltenabschnitt (7) und/oder der zweite Beutelfaltenabschnitt (9) wasser- und/oder lichtundurchlässig sind.

15. Kunststoffversandbeutel nach einem der vorangehenden Ansprüche, **dadurch gekennzeichnet, dass**
die Beutelvorderwand (6) eine erste Länge hat, welche dem mittleren Abstand zwischen Oberkante und Unterkante der Beutelvorderwand (6) entspricht und dass die Beutelrückwand (8) eine zweite Länge hat, welche dem mittleren Abstand zwischen Oberkante und Unterkante der Beutelrückwand (8) entspricht, wobei die erste Länge kürzer ist als die zweite Länge, so dass die Beutelrückwand (8) am oberen Beutelende über die Beutelvorderwand (6) hinausragt und dieser über die Beutelvorderwand (6) hinausragende Abschnitt auf die Beutelvorderwand (6) klappbar ist.

16. Kunststoffversandbeutel nach Anspruch 15, **dadurch gekennzeichnet, dass**
die Beutelvorder- oder Beutelrückwand (8), insbesondere der über die Beutelvorderwand (6) hinausragenden Abschnitt, am oberen Beutelende mindestens ein Befestigungsmittel aufweist, wobei dieses mindestens eine Befestigungsmittel, insbesondere nach dem Umklappen des besagten hinausragenden Abschnitts der Beutelrückwand (8) auf die Beutelvorderwand (6), dazu ausgelegt ist, die Beutelöffnung (2) am oberen Beutelende zu verschließen.

17. Kunststoffversandbeutel nach einem der vorangehenden Ansprüche, **dadurch gekennzeichnet, dass** die Oberkante der Beutelvorderwand (6) unterhalb der Oberkante der Beutelrückwand (8) vorliegt, so dass die Beutelrückwand (8) einen überstehenden, umklappbaren Verschlussbereich ausbildet, und wobei der Verschlussbereich ein erstes Klebemittel, mindestens ein zweites Klebemittel und mindestens eine Schwächungslinie umfasst, wobei das erste von dem zweiten Klebemittel mittels der mindestens einen Schwächungslinie trennbar oder getrennt ist, und die mindestens eine Schwächungslinie, eine erste und mindestens eine zweite Perforationsnaht aufweist, wobei insbesondere die erste und die zweite Perforationsnaht voneinander beabstandet und im Wesentlichen gleichgerichtet sind und wobei die Beutelvorderwand (6), die Beutelrückwand (8) und der Beutelboden (4) sowie gegebenenfalls die Seitenwände und/oder die Seitenfalten des Beutels zumindest im Wesentlichen oder vollständig auf einem Kunststoffmaterial basieren oder mindestens in Teilen umfassen, insbesondere Kunststofffolien darstellen.

18. Kunststoffversandbeutel nach einem der vorangehenden Ansprüche, **dadurch gekennzeichnet, dass**
der Kunststoffversandbeutel (1) im Wesentlichen einstückig ausgebildet ist.

19. Kunststoffversandbeutel nach einem der vorangehenden Ansprüche, **dadurch gekennzeichnet, dass**
die Schweißnähte thermoplastische Schweißnähte darstellen.

20. Verwendung eines Kunststoffversandbeutels gemäß einem der vorangehenden Ansprüche, für das Transportieren von Versandgut, beispielsweise Kleidung, Lebensmittel und/oder Haushaltswaren, insbesondere Versandgut des Online-Handels.

21. Verfahren zur Herstellung von Kunststoffversandbeuteln, insbesondere nach einem der Ansprüche 1 bis 19, **dadurch gekennzeichnet, dass**
a) eine Folienbahn umgeschlagen wird, wobei die entstehende zweilagige Folienbahn ein längs der Folienbahn verlaufenden öffnungsseitigen Ende und einem gefaltetes Ende mit einer Bodenfalte (5) aufweist,
b) die zweilagige Folienbahn am gefalteten Ende, insbesondere beabstandet von der Bodenfalte (5) mit einem Abstand von 0,5 bis 3 cm, unter Ausbildung mindestens zweier Perforationsnähte perforiert wird, wobei jede Lagen der zweilagige Folienbahn jeweils mindestens eine Perforationsnaht aufweist,
c) das gefaltete Ende über die gesamte Länge umgeschlagen wird, so dass sowohl die Bodenfalte (5) als auch die mindestens zwei Perforationsnähte zwischen den Lagen der zweilagige Folienbahn anliegen,
d) das, vorzugsweise im Wesentlichen orthogonal, zu den Perforationsnähten Verbindungsareale (26, 28), insbesondere Schweißnähte, und Schwächungsareale, insbesondere weitere Perforationen, angebracht werden, wobei die Schwächungsareale die Perforationsnähte kreuzen und vorzugsweise benachbart, insbesondere auch parallel, zu den Verbindungsarealen angeordnet sind,
e) ggf. Vereinzelung der Beutel, beispielsweise durch eine Schneidemaschine, falls dies nicht bereits in Schritt d) durch die Ausbildung der Verbindungsareale erfolgt ist.

## Claims

1. A plastic delivery bag (1), comprising a front bag wall (6) and an opposite rear bag wall (8), each with upper edges (10, 12) and lower edges (14, 16) and first and second side edges (18, 20; 22, 24), a in particular closable bag opening (2), an opposite bag bottom (4) with a bottom fold (5) and a first bottom fold section (7), which extends from the lower edge (14) of the front bag wall (6) to the bottom fold (5), and a second bottom fold section (9), which extends from the lower edge (16) of the rear bag wall (8) to the bottom fold (5),
wherein the front bag wall (6) and the rear bag wall (8) are connected, in particular welded to one another, along or adjacent to their respective first and second side edges (18, 20; 22, 24), thereby forming first and second connecting areas (26, 28), in particular first and second connecting strips or lines,
wherein at least one, in particular elongated, first, second, third and fourth weakened area (11, 13, 15, 17), in particular at least one first, second, third, and fourth perforation line, extend from the transition from the first bottom fold section (7) to the front bag wall (6), in particular from the lower edge (14) of the front bag wall (6), and from the transition from the second bottom fold section (9) to the rear bag wall (8), in particular from the lower edge (16) of the rear bag wall (8) at least sectionally adjacent to and spaced apart from, the first elongated connecting area (26) towards the bag opening (2) in the front bag wall (6) and the rear bag wall (8) as well as the first and second bottom fold sections (7, 9), and
wherein at least one elongated further weakened area (41, 43, 45, 47, 51, 53), in particular a further perforation line, extends from the, in particular elongated, first, second, third, and/or fourth weakened area(s), preferably in a substantially orthogonal orientation, towards the second elongated connecting area (28).

2. The plastic delivery bag according to claim 1, **characterized in that** at least one, in particular elongated, fifth, sixth, seventh and eighth weakened areas (19, 21, 23, 25), in particular at least one fifth, sixth, seventh, and eighth perforation line, extend from the transition from the first bottom fold section (7) to the front bag wall (6), in particular from the lower edge (14) of the front bag wall (6), and from the transition from the second bottom fold section (9) to the rear bag wall (8), in particular from the lower edge (16) of the rear bag wall (8), adjacent to and spaced apart from, the second elongated connecting area (28) towards the bag opening (2) in the front bag wall (6) and the rear bag wall (8) as well as the first and second bottom fold sections (7, 9).

3. The plastic delivery bag according to claim 1 or 2, **characterized in that**
the at least one elongated further weakened area, which extends from the first, second, third, and/or fourth weakened areas towards the second elongated connecting area (28),
comprises or represents at least one elongated ninth weakened area (41), in particular a ninth perforation line, which extends from the, in particular elongated, first and/or second weakened area(s) (11, 13) to the second elongated connecting area (28), in particular at least to the fifth and/or sixth weakened area(s) (19, 21), in the transition from the front bag wall (6) to the first bottom fold section (7), in particular parallel to the lower edge of the front bag wall (6), and/or
comprises or represents at least one elongated tenth weakened area (43), in particular a tenth perforation line, which extends from the, in particular elongated, second weakened area (13) towards the second elongated connecting area (28), in particular at least to the sixth weakened area (21), in the first bottom fold section (7), and/or
comprises or represents at least one elongated eleventh weakened area (45), in particular an eleventh perforation line, which extends from the, in particular elongated, third and/or fourth weakened area(s) (15, 17) towards the second elongated connecting area (28), in particular at least to the seventh and/or eighth weakened area(s) (23, 25), in the transition from the rear bag wall (8) to the first bottom fold section (9), in particular parallel to the lower edge of the rear bag wall (8), and/or
comprises or represents at least one elongated twelfth weakened area (47), in particular a twelfth perforation line, which extends from the, in particular elongated, third weakened area (15) towards the second elongated connecting area (28), in particular at least to the seventh weakened area (21), in the second bottom fold section (9), and/or
comprises or represents at least one elongated twentieth weakened area, in particular a twentieth perforation line, which extends along the bottom fold (5) from the, in particular elongated, second and/or third weakened area(s) (13, 15) towards the second elongated connecting area (28), in particular at least to the sixth and/or seventh weakened area(s) (21, 23).

4. The plastic delivery bag according to claim 3, **characterized in that**
the elongated second weakened area (13), in particular the elongated first, second, third, and fourth weakened areas (11, 13, 15, 17) also extend towards the bag opening (2) beyond the point (60) from which the elongated tenth weakened area (43) extends towards the second elongated connecting area (28) and/or the elongated sixth weakened area (21), and/or
the elongated third weakened area (15), in particular the elongated first, second, third, and fourth weakened areas (11, 13, 15, 17) also extend towards the bag opening (2) beyond the point (62) from which the elongated twelfth weakened area (47) extends towards the second elongated connecting area (28) and/or the elongated seventh weakened area (23), and/or
that, where appropriate, the elongated sixth weakened area (21), in particular the elongated fifth, sixth, seventh, and eighth weakened areas (19, 21, 23, 25), also extend towards the bag opening (2) beyond the point (64) into which the elongated tenth weakened area (43) leads, starting from the first side edge (18, 20) or first connecting area (26), in particular on the opposite side, and/or
that, where appropriate, the elongated seventh weakened area (23), in particular the elongated fifth, sixth, seventh, and eighth weakened areas (19, 21, 23, 25), also extend towards the bag opening (2) beyond the point (66) into which the elongated twelfth weakened area (47) leads, starting from the first side edge (18, 20) or first connecting area (26), in particular on the opposite side.

5. The plastic delivery bag according to any one of the preceding claims, **characterized in that**
the bag comprises a W-shaped fold in the region of the bag bottom (4).

6. The plastic delivery bag according to any one of the preceding claims, **characterized in that**
the plastic delivery bag preferably has a length that is calculated in accordance with the average distance between the upper and lower edges of the rear side of the bag, wherein the first, second, third, fourth, and, where appropriate, the fifth, sixth, seventh, eighth weakened areas are only present in the lower third of the plastic delivery bag and/or wherein the maximum extension of the first, second, third, fourth, and, where appropriate, the fifth, sixth, seventh, eighth weakened areas in the direction from the bag bottom (4) towards the bag opening (2) corresponds to a maximum of 20%, in particular a maximum of 15%, preferably a maximum of 12% of the length of the plastic delivery bag.

7. The plastic delivery bag according to any one of the preceding claims, **characterized in that**
the first, second, third, fourth weakened areas are sectionally curved and preferably lead into the first side edge and/or the first connecting area (26) or **in that** the first, second, third, fourth weakened areas do not lead into the first connecting area (26).

8. The plastic delivery bag according to any one of the preceding claims, **characterized in that**
the at least one elongated further weakened area (41, 43, 45, 47), which extends from the first, second, third, and/or fourth weakened areas towards the second elongated connecting area (28), extends across the entire width of the plastic delivery bag.

9. The plastic delivery bag according to any one of the preceding claims, **characterized in that**
the first, second, third, fourth, and, where appropriate, the fifth, sixth, seventh, eighth weakened areas sectionally intersect with the at least one elongated further weakened area (41, 43, 45, 47), which extends from the first, second, third, and/or fourth weakened area(s) towards the second elongated connecting area (28), in particular in the form of intersecting perforation lines.

10. The plastic delivery bag according to any one of the preceding claims, **characterized in that**
the bag bottom (4) comprises at least two, preferably substantially parallel, elongated further weakened areas, in particular at least two weakened areas with a substantially identical average distance to the bottom fold (5).

11. A plastic delivery bag (1), comprising a closable bag opening (2), an opposite bag bottom (4), a front bag wall (6), an opposite rear bag wall (8), each with upper edges (10, 12) and lower edges (14, 16) and first and second side edges (18, 20; 22, 24),
wherein the front bag wall (6) and the rear bag wall (8) are connected, in particular welded together, along or adjacent to their respective first and second side edges (18, 20; 22, 24), thereby forming first or second elongated, longitudinally aligned connecting areas (26, 28), in particular first and second connecting strips or lines,
wherein the bag bottom (4) comprises a bottom fold (30) or a third elongated transversely aligned connecting area, in particular a connecting strip or line, for example a welded seam, or is formed of a bottom fold or said third elongated connecting area, in particular a welded seam,
wherein a, in particular elongated, thirteenth weakened area (32), in particular a thirteenth perforation line, extends in the front bag wall (6) from the bag bottom (4), in particular from the bottom fold (30) or the third elongated connecting area, adjacent to and spaced apart from, the first elongated connecting area (26), in particular the first connecting strip or line, towards the bag opening (2), in particular not exceeding the half or the lower third of the plastic delivery bag. and/or
wherein a, in particular elongated, fourteenth weakened area (34), in particular a fourteenth perforation line, extends in the rear bag wall (8) from the bag bottom (4), in particular from the bottom fold (30) or the third elongated connecting area, adjacent to and spaced apart from, the first elongated connecting area (26), in particular the first connecting strip or line, towards the bag opening (2),
wherein, where appropriate, a, in particular elongated, fifteenth weakened area (36), in particular a fifteenth perforation line, extends in the front bag wall (6) from the bag bottom (4), in particular from the bottom fold (30) or the third elongated connecting area, adjacent to and spaced apart from, the second elongated connecting area (28), in particular the second connecting strip or line, towards the bag opening (2), and/or
wherein, where appropriate, a, in particular elongated, sixteenth weakened area (38), in particular a sixteenth perforation line, extends in the rear bag wall (8) from the bag bottom (4), in particular from the bottom fold (30) or the third elongated connecting area (28) towards the bag opening (2),
wherein at least one, in particular elongated, seventeenth weakened area (40), in particular a seventeenth perforation line, extends in the bag bottom (4) or the bottom fold (30) from the, in particular elongated, thirteenth weakened area (32) and/or the, in particular elongated, fourteenth weakened area (34) towards the second elongated connecting area (28), in particular at least to the fifteenth and/or sixteenth weakened area(s) (36, 38), and/or
wherein at least one, in particular elongated, eighteenth weakened area (42), in particular an eighteenth perforation line, extends in the front bag wall (6) adjacent to and spaced apart from the bag bottom (4), in particular the bottom fold (30) or the third elongated connecting area from the, in particular elongated, first elongated weakened area (32) towards the second elongated connecting area (28), in particular at least to the, in particular elongated, fifteenth weakened area (36), and/or
wherein at least one, in particular elongated, nineteenth weakened area (44), in particular an nineteenth perforation line, extends in the rear bag wall (8) adjacent to and spaced apart from the bag bottom (4), in particular the bottom fold (30) or the third elongated connecting area from the, in particular elongated, fourteenth elongated weakened area (34) towards the second elongated connecting area (28), in particular at least to the, in particular elongated, sixteenth weakened area (38).

12. The plastic delivery bag according to claim 11, **characterized in that**
the elongated thirteenth weakened area (32) also extends towards the bag opening (2) beyond the point (46) from which the elongated eighteenth weakened area (42) extends towards the second elongated connecting area (28), and/or
the elongated fourteenth weakened area (34) also extends towards the bag opening (2) beyond the point (48) from which the elongated nineteenth weakened area (44) extends towards the second elongated connecting area (28), and that,
where appropriate, the elongated fifteenth weakened area (36) also extends towards the bag opening (2) beyond the point (50) into which the elongated eighteenth weakened area (42) leads, and that,
where appropriate, the elongated sixteenth weakened area (38) also extends towards the bag opening (2) beyond the point (52) into which the elongated nineteenth weakened area (42) leads.

13. The plastic delivery bag according to any one of the preceding claims, **characterized in that**
the front bag wall (6) and the rear bag wall (8) and, where appropriate, the first and second bottom fold sections (7, 9) are based on one continuous section of a continuous material strip, in particular on a continuous plastic material film, wherein the bag bottom (4) is also a component of said section of a continuous material strip.

14. The plastic delivery bag according to any one of the preceding claims, **characterized in that**
the front bag wall (6), the rear bag wall (8) and the bag bottom (4) as well as, where appropriate, the first bottom fold section and/or the second bottom fold section include at least one thermoplastic plastic material, in particular a polyester and/or a polyolefin, preferably consist of at least one thermoplastic plastic material, in particular a polyester and/or a polyolefin, and/or
the front bag wall (6) and/or rear bag wall (8) and/or the bag bottom (4) and/or the first bottom fold section (7) and/or the second bottom fold section (9) are watertight and/or opaque.

15. The plastic delivery bag according to any one of the preceding claims, **characterized in that**
the front bag wall (6) has a first length which corresponds to the average distance between the upper edge and the lower edge of the front bag wall (6), and that the rear bag wall (8) has a second length which corresponds to the average distance between the upper edge and the lower edge of the rear bag wall (8), wherein the first length is shorter than the second length, so that the rear bag wall (8) protrudes over the front bag wall (6) on the upper end of the bag, and this section which protrudes over the front bag wall (6) can be folded onto the front bag wall (6).

16. The plastic delivery bag according to claim 15, **characterized in that** the front or the rear bag wall (8), in particular the section protruding over the front bag wall (6), comprises at least one fastening means on the upper end of the bag, wherein said at least one fastening means, in particular after said protruding section of the rear bag wall (8) is folded over the front bag wall (6), is designed to close the bag opening (2) on the upper end of the bag.

17. The plastic delivery bag according to any one of the preceding claims, **characterized in that** the upper edge of the front bag wall (6) is below the upper edge of the rear bag wall (8), such that the rear bag wall (8) forms a protruding foldable closing area, and wherein the closing area comprises a first adhesive, at least one second adhesive, and at least one weakened line, wherein the first adhesive can be or is separated from the second adhesive by this at least one weakened line, and that the at least one weakened line comprises a first and at least one second perforation seams, wherein in particular the first and at least one second perforation seams are spaced apart from one another and substantially aligned in the same direction, and wherein the front bag wall (6), the rear bag wall (8), and the bag bottom (4) as well as, where appropriate, the side walls and/or side folds of the bag are substantially or completely based on, or at least partially include, a plastic material, in particular plastic films.

18. The plastic delivery bag according to any one of the preceding claims, **characterized in that**
the plastic delivery bag (1) is substantially formed in one piece.

19. The plastic delivery bag according to any one of the preceding claims, **characterized in that**
the welded seams are thermoplastic welded seams.

20. A use of a delivery bag according to any one of the preceding claims for the transportation of goods for delivery, such as clothing, groceries, and/or household articles, in particular goods for delivery for online trading.

21. The method for producing plastic delivery bags, in particular according to any one of claims I to 19, **characterized in that**
a) a film length is folded over, wherein the resulting two-ply film length comprises an opening-sided end extending along the film length and a folded end with a bottom fold (5),
b) the two-ply film length is perforated on the folded end, in particular spaced apart of 0.5 cm to 3 cm from the bottom fold (5), with the formation of at least two perforation seams, each ply of the two-ply film length comprising at least one perforation seam,
c) the folded end is folded over along its entire length, such that both the bottom fold (5) and the at least two perforation seams lie against one another between the plies of the two-ply film length,
d) connecting areas (26, 28), in particular welded seams, and weakened areas, in particular more perforations are provided, preferably in a substantially orthogonal orientation to the perforation seams, wherein the weakened areas intersect the perforation seams and are preferably disposed adjacent to, in particular parallel to, the connecting areas,
e) where appropriate, separation of the bags, for example by a cutting machine, if this has not been done in step d) when forming the connecting areas.

## Revendications

1. Sachet en matière plastique (1), comprenant une paroi avant de sachet (6) et une paroi arrière de sachet (8) à l'opposé, chacune composée d'un bord supérieur (10, 12), d'un bord inférieur (14, 16) ainsi que d'un premier et d'un deuxième bord latéral (18, 20 ; 22, 24), une ouverture de sachet (2) qui peut en particulier être fermée, un fond de sachet (4) à l'opposé avec un soufflet de fond (5) et une première portion du soufflet de fond (7), qui s'étend du bord inférieur (14) de la paroi avant de sachet (6) au soufflet de fond (5), et une deuxième portion du soufflet de fond (9), qui s'étend du bord inférieur (16) de la paroi arrière de sachet (8) au soufflet de fond (5),
pour lequel la paroi avant de sachet (6) et la paroi arrière de sachet (8) sont reliées entre elles, en particulier soudées, le long ou à proximité de leurs premier et deuxième bords latéraux (18, 20 ; 22, 24) avec la formation de première et de deuxième zones de jonction (26, 28) allongées, en particulier de première et de deuxième bandes ou lignes de jonction,
pour lequel s'étendent, à partir du transition de la première portion du soufflet de fond (7) jusqu'à la paroi avant de sachet (6), en particulier à partir du bord inférieur (14) de la paroi avant de sachet (6), et à partir du transition de la deuxième portion du soufflet de fond (9) jusqu'à la paroi arrière de sachet (8), en particulier à partir du bord inférieur (16) de la paroi arrière de sachet (8), au moins une première, une deuxième, une troisième et une quatrième zone d'affaiblissement (11, 13, 15, 17), en particulier allongées, en particulier au moins une première, une deuxième, une troisième et une quatrième ligne de perforation, au moins partiellement à proximité et à distance de la première zone de jonction (26) allongée en direction de l'ouverture de sachet (2) dans la paroi avant de sachet (6) et dans la paroi arrière de sachet (8) et de la première et de la deuxième portion du soufflet de fond (7, 9) et
pour lequel au moins une zone d'affaiblissement supplémentaire (41, 43, 45, 47, 51, 53) allongée, en particulier une ligne de perforation supplémentaire, s'étend à partir de la première, de la deuxième, de la troisième et/ou de la quatrième zone d'affaiblissement, en particulier allongée, en direction de la deuxième zone de jonction (28) allongée, de préférence de manière essentiellement orthogonale.

2. Sachet en matière plastique selon la revendication 1, **caractérisé en ce que**
à partir du transition de la première portion du soufflet de fond (7) jusqu'à la paroi avant de sachet (6), en particulier à partir du bord inférieur (14) de la paroi avant de sachet (6), et à partir du transition de la deuxième portion du soufflet de fond (9) jusqu'à la paroi arrière de sachet (8), en particulier à partir du bord inférieur (16) de la paroi arrière de sachet (8), s'étendent au moins une cinquième, une sixième, une septième et une huitième zone d'affaiblissement (19, 21, 23, 25), en particulier allongées, en particulier au moins une cinquième, une sixième, une septième et une huitième ligne de perforation, à proximité et à distance de la deuxième zone de jonction (28) allongée en direction de l'ouverture de sachet (2) dans la paroi avant de sachet (6) et dans la paroi arrière de sachet (8) et de la première et de la deuxième portion du soufflet de fond (7, 9).

3. Sachet en matière plastique selon la revendication 1 ou 2, **caractérisé en ce que**
ladite au moins une zone d'affaiblissement supplémentaire allongée, qui s'étend à partir de la première, de la deuxième, de la troisième et/ou de la quatrième zone d'affaiblissement en direction de la deuxième zone de jonction (28) allongée, est ou comprend une neuvième zone d'affaiblissement (41), en particulier une neuvième ligne de perforation, qui s'étend à partir de la première et/ou de la deuxième zone d'affaiblissement (11, 13), en particulier allongée, en direction de la deuxième zone de jonction (28) allongée, en particulier au moins jusqu'à la cinquième et/ou jusqu'à la sixième zone d'affaiblissement (19, 21), dans le transition de la paroi avant de sachet (6) à la première portion du soufflet de fond (7), en particulier parallèlement au bord inférieur de la paroi avant de sachet (6), et/ou
est ou comprend une dixième zone d'affaiblissement (43), en particulier une dixième ligne de perforation, qui s'étend à partir de la deuxième zone d'affaiblissement (13), en particulier allongée, en direction de la deuxième zone de jonction (28) allongée, en particulier au moins jusqu'à la sixième zone d'affaiblissement (21), dans la première portion du soufflet de fond (7), et/ou
est ou comprend au moins une onzième zone d'affaiblissement (45) allongée, en particulier une onzième ligne de perforation, qui s'étend à partir de la troisième et/ou de la quatrième zone d'affaiblissement (15, 17), en particulier allongée, en direction de la deuxième zone de jonction (28) allongée, en particulier au moins jusqu'à la septième et/ou la huitième zone d'affaiblissement (23, 25), dans le transition de la paroi arrière de sachet (8) à la première portion du soufflet de fond (9), en particulier parallèlement au bord inférieur de la paroi arrière de sachet (8), et/ou
est ou comprend une douzième zone d'affaiblissement (47), en particulier une douzième ligne de perforation, qui s'étend à partir de la troisième zone d'affaiblissement (15), en particulier allongée, en direction de la deuxième zone de jonction (28) allongée, en particulier au moins jusqu'à la septième zone d'affaiblissement (21), dans la deuxième portion du soufflet de fond (9) et/ou
est ou comprend au moins une vingtième zone d'affaiblissement, en particulier une vingtième ligne de perforation, qui s'étend à partir de la deuxième et/ou de la troisième zone d'affaiblissement (13, 15), en particulier allongée, en direction de la deuxième zone de jonction (28) allongée, en particulier au moins jusqu'à la sixième et/ou la septième zone d'affaiblissement (21, 23) le long du soufflet de fond (5).

4. Sachet en matière plastique selon la revendication 3, **caractérisé en ce que** la deuxième zone d'affaiblissement (13) allongée, en particulier la première, la deuxième, la troisième et la quatrième zone d'affaiblissement (11, 13, 15, 17) allongée, s'étend également au-delà du point (60), à partir duquel la dixième zone d'affaiblissement (43) allongée s'étend en direction de la deuxième zone de jonction (28) allongée et/ou de la sixième zone d'affaiblissement (21) allongée, en direction de l'ouverture de sachet (2) et/ou
**en ce que** la troisième zone d'affaiblissement (15) allongée, en particulier la première, la deuxième, la troisième et la quatrième zone d'affaiblissement (11, 13, 15, 17) allongée, s'étend au-delà du point (62), à partir duquel la douzième zone d'affaiblissement (47) allongée s'étend en direction de la deuxième zone de jonction (28) allongée et/ou de la septième zone d'affaiblissement (23) allongée, en direction de l'ouverture de sachet (2) et/ou
**en ce que**, éventuellement, la sixième zone d'affaiblissement (21) allongée, en particulier la cinquième, la sixième, la septième et la huitième zone d'affaiblissement (19, 21, 23, 25), s'étend également au-delà du point (64) en direction de l'ouverture de sachet (2), dans laquelle débouche la dixième zone d'affaiblissement (43) allongée à partir du premier bord latéral (18, 20) ou de la première zone de jonction (26), en particulier à l'opposé, et/ou
**en ce que**, éventuellement, la septième zone d'affaiblissement (23) allongée, en particulier la cinquième, la sixième, la septième et la huitième zone d'affaiblissement (19, 21, 23, 25) s'étend également au-delà du point (66) en direction de l'ouverture de sachet (2), dans laquelle débouche la douzième zone d'affaiblissement (47) allongée à partir du premier bord latéral (18,20) ou de la première zone de jonction (26), en particulier à l'opposé.

5. Sachet en matière plastique selon l'une des revendications précédentes, **caractérisé en ce que**
le sachet présente, dans la zone du fond de sachet (4), un pli en forme de W en section transversale.

6. Sachet en matière plastique selon l'une des revendications précédentes, **caractérisé en ce que**
le sachet en matière plastique a de préférence une longueur qui est calculée en fonction de la distance moyenne entre le bord supérieur et le bord inférieur de la face arrière du sachet, pour lequel la première, la deuxième, la troisième, la quatrième et, éventuellement, la cinquième, la sixième, la septième, la huitième zone d'affaiblissement est uniquement située dans le tiers inférieur du sachet en matière plastique et/ou pour lequel la dimension maximale de la première, de la deuxième, de la troisième, de la quatrième et, éventuellement, de la cinquième, de la sixième, de la septième, de la huitième zone d'affaiblissement à partir du fond de sachet (4) en direction de l'ouverture de sachet (2) correspond à un maximum de 20 %, en particulier à un maximum de 15 %, de préférence à un maximum de 12 %, de la longueur du sachet en matière plastique.

7. Sachet en matière plastique selon l'une des revendications précédentes, **caractérisé en ce que**
la première, la deuxième, la troisième, la quatrième zone d'affaiblissement est partiellement incurvée et qu'elle débouche de préférence dans le premier bord latéral et/ou dans la première zone de jonction (26) ou **en ce que** la première, la deuxième, la troisième, la quatrième zone d'affaiblissement ne débouche pas dans la première zone de jonction (26).

8. Sachet en matière plastique selon l'une des revendications précédentes, **caractérisé en ce que**
ladite au moins une zone d'affaiblissement allongée supplémentaire (41, 43, 45, 47), qui s'étend à partir de la première, de la deuxième, de la troisième et/ou de la quatrième zone d'affaiblissement en direction de la deuxième zone de jonction (28) allongée, s'étend sur toute la largeur du sachet en matière plastique.

9. Sachet en matière plastique selon l'une des revendications précédentes, **caractérisé en ce que**
les première, deuxième, troisième, quatrième et, éventuellement, les cinquième, sixième, septième, huitième zones d'affaiblissement coupent partiellement ladite au moins une zone d'affaiblissement allongée supplémentaire (41, 43, 45, 47), qui s'étend à partir de la première, de la deuxième, de la troisième et/ou de la quatrième zone d'affaiblissement en direction de la deuxième zone de jonction (28) allongée, en particulier sous forme de lignes de perforation qui se croisent.

10. Sachet en matière plastique selon l'une des revendications précédentes, **caractérisé en ce que**
le fond de sachet (4) présente au moins deux zones d'affaiblissement allongées supplémentaires, de préférence essentiellement parallèles, en particulier au moins deux zones d'affaiblissement avec une distance moyenne essentiellement identique qui les séparent du soufflet de fond (5).

11. Sachet en matière plastique (1), comprenant une ouverture de sachet (2) qui peut être fermée, un fond de sachet (4) à l'opposé, une paroi avant de sachet (6) et une paroi arrière de sachet (8) à l'opposé, chacune des parois étant composée d'un bord supérieur (10, 12), d'un bord inférieur (14, 16) ainsi que d'un premier et d'un deuxième bord latéral (18, 20 ; 22, 24),
pour lequel la paroi avant de sachet (6) et la paroi arrière de sachet (8) sont reliées entre elles, en particulier soudées, le long ou à proximité de leurs premier et deuxième bords latéraux (18, 20 ; 22, 24) avec la formation de première et de deuxième zones de jonction (26, 28) allongées, en particulier de première et de deuxième bandes ou lignes de jonction, qui sont orientées longitudinalement,
pour lequel le fond de sachet (4) comprend un joint de fond (30) ou une troisième zone de jonction allongée orientée transversalement, en particulier une bande ou une ligne de jonction, par exemple une soudure, ou pour lequel le fond est formé à partir d'un joint de fond ou de la troisième zone de jonction allongée, en particulier d'une soudure,
pour lequel une treizième zone d'affaiblissement (32), en particulier allongée, en particulier une treizième ligne de perforation, dans la paroi avant de sachet (6) s'étend à partir du fond de sachet (4), en particulier à partir du joint de fond (30) ou à partir de la troisième zone de jonction allongée, à proximité et à distance de la première zone de jonction (26) allongée, en particulier de la première bande ou ligne de jonction, en direction de l'ouverture de sachet (2) et pas au-delà de la moitié ou du tiers inférieur du sachet en matière plastique et/ou
pour lequel une quatorzième zone d'affaiblissement (34), en particulier allongée, en particulier une quatorzième ligne de perforation, dans la paroi arrière de sachet (8) s'étend à partir du fond de sachet (4), en particulier à partir du joint de fond (30) ou à partir de la troisième zone de jonction allongée, à proximité et à distance de la première zone de jonction (26) allongée, en particulier de la première bande ou ligne de jonction, en direction de l'ouverture de sachet (2),
pour lequel, éventuellement, une quinzième zone d'affaiblissement (36), en particulier allongée, en particulier une quinzième ligne de perforation, dans la paroi avant de sachet (6) s'étend à partir du fond de sachet (4), en particulier à partir du joint de fond (30) ou à partir de la troisième zone de jonction allongée, à proximité et à distance de la deuxième zone de jonction (28) allongée, en particulier de la deuxième bande ou ligne de jonction, en direction de l'ouverture de sachet (2) et/ou
pour lequel, éventuellement, une seizième zone d'affaiblissement (38), en particulier allongée, en particulier une seizième ligne de perforation, dans la paroi arrière de sachet (8) s'étend à partir du fond de sachet (4), en particulier à partir du joint de fond (30) ou à partir de la troisième zone de jonction allongée, à proximité et à distance de la deuxième zone de jonction (28) allongée, en direction de l'ouverture de sachet (2),
pour lequel au moins une dix-septième zone d'affaiblissement (40), en particulier allongée, en particulier une dix-septième ligne de perforation, dans le fond de sachet (4) ou dans le pli de fond (30) s'étend à partir de la treizième zone d'affaiblissement (32), en particulier allongée, et/ou à partir de la quatorzième zone d'affaiblissement (34), en particulier allongée, en direction de la deuxième zone de jonction (28) allongée, en particulier au moins jusqu'à la quinzième et/ou jusqu'à la seizième zone d'affaiblissement (36, 38) et/ou
pour lequel au moins une dix-huitième zone d'affaiblissement (42), en particulier allongée, en particulier une dix-huitième ligne de perforation, dans la paroi avant de sachet (6) s'étend à proximité et à distance du fond de sachet (4), en particulier du joint de fond (30) ou de la troisième zone d'affaiblissement allongée, à partir de la première zone d'affaiblissement (32), en particulier allongée, en direction de la deuxième zone de jonction (28) allongée, en particulier au moins jusqu'à la quinzième zone d'affaiblissement (36), en particulier allongée, et/ou
pour lequel au moins une dix-neuvième zone d'affaiblissement (44), en particulier allongée, en particulier une dix-neuvième ligne de perforation, dans la paroi arrière de sachet (8) s'étend à proximité et à distance du fond de sachet (4), en particulier du joint de fond (30) ou de la troisième zone d'affaiblissement allongée, à partir de la quatorzième zone d'affaiblissement (34), en particulier allongée, en direction de la deuxième zone de jonction (28) allongée, en particulier au moins jusqu'à la seizième zone d'affaiblissement (38), en particulier allongée.

12. Sachet en matière plastique selon la revendication 11, **caractérisé en ce que** la treizième zone d'affaiblissement (32) allongée s'étend également au-delà du point (46), à partir duquel la dix-huitième zone d'affaiblissement (42) allongée s'étend en direction de la deuxième zone de jonction (28) allongée, en direction de l'ouverture de sachet (2) et/ou **en ce que** la quatorzième zone d'affaiblissement (34) allongée s'étend également au-delà du point (48), à partir duquel la dix-neuvième zone d'affaiblissement (44) allongée s'étend en direction de la deuxième zone de jonction (28) allongée, en direction de l'ouverture de sachet (2) et/ou
**en ce que**, éventuellement, la quinzième zone d'affaiblissement (36) allongée s'étend également au-delà du point (50), dans lequel débouche la dix-huitième zone d'affaiblissement (42) allongée, en direction de l'ouverture de sachet (2) et/ou
**en ce que**, éventuellement, la seizième zone d'affaiblissement (38) allongée s'étend également au-delà du point (52), dans lequel débouche la dix-neuvième zone d'affaiblissement (42), en direction de l'ouverture de sachet (2).

13. Sachet en matière plastique selon l'une des revendications précédentes, **caractérisé en ce que**
la paroi avant de sachet (6), la paroi arrière de sachet (8), ainsi que, éventuellement, les première et deuxième portions du soufflet de fond (7, 9) sont basées sur une portion continue d'une bande de matériau continue, en particulier d'un film en matière plastique, pour lequel le fond de sachet (4) fait également partie de ladite portion de la bande de matériau continue.

14. Sachet en matière plastique selon l'une des revendications précédentes, **caractérisé en ce que**
la paroi avant de sachet (6), la paroi arrière de sachet (8), le fond de sachet (4) ainsi que, éventuellement, la première portion du soufflet de fond et/ou la deuxième portion du soufflet de fond comprennent au moins une matière thermoplastique, en particulier un polyester et/ou une polyoléfine, et sont de préférence composées d'au moins une matière thermoplastique, en particulier un polyester et/ou une polyoléfine, et/ou
**en ce que** la paroi avant de sachet (6) et/ou la paroi arrière de sachet (8) et/ou le fond de sachet (4) et/ou la première portion du soufflet de fond (7) et/ou la deuxième portion du soufflet de fond (9) sont imperméables à l'eau et opaques.

15. Sachet en matière plastique selon l'une des revendications précédentes, **caractérisé en ce que**
la paroi avant de sachet (6) a une première longueur qui correspond à la distance moyenne entre le bord supérieur et le bord inférieur de la paroi avant de sachet (6) et **en ce que** la paroi arrière de sachet (8) a une deuxième longueur qui correspond à la distance moyenne entre le bord supérieur et le bord inférieur de la paroi arrière de sachet (8), pour lequel la première longueur est inférieure à la deuxième longueur, de sorte que la paroi arrière de sachet (8), à son extrémité supérieure, dépasse de la paroi avant de sachet (6) et que cette portion qui dépasse de la paroi avant de sachet (6) soit rabattable sur la paroi avant de sachet (6).

16. Sachet en matière plastique selon la revendication 15, **caractérisé en ce que** la paroi avant de sachet ou arrière de sachet (8), en particulier la portion qui dépasse de la paroi avant de sachet (6), présente en son extrémité supérieure au moins un moyen de fixation, ladite extrémité présentant au moins un moyen de fixation, en particulier après le rabattement de ladite portion de la paroi arrière de sachet (8) qui dépasse de la paroi avant de sachet (6), conçu pour fermer l'ouverture de sachet (2) à l'extrémité supérieure du sachet.

17. Sachet en matière plastique selon l'une des revendications précédentes, **caractérisé en ce que** le bord supérieur de la paroi avant de sachet (6) est situé en dessous du bord supérieur de la paroi arrière de sachet (8), de sorte que la paroi arrière de sachet (8) forme une section de fermeture en saillie et rabattable, et pour lequel la section de fermeture comprend un premier adhésif et au moins un deuxième adhésif et au moins une ligne d'affaiblissement, pour laquelle le premier adhésif est séparé ou séparable du deuxième adhésif par l'intermédiaire de ladite au moins une ligne d'affaiblissement, et pour laquelle ladite au moins une ligne d'affaiblissement présente un premier joint de perforation et au moins un deuxième joint de perforation, pour laquelle les premier et deuxième joints de perforation sont espacés l'un de l'autre et sont essentiellement orientés dans la même direction et pour lequel la paroi avant de sachet (6), la paroi arrière de sachet (8), le fond de sachet (4) ainsi que, éventuellement, les parois latérales et/ou les soufflets latéraux du sachet sont essentiellement ou totalement basés sur une matière plastique ou comprennent au moins partiellement une matière plastique, et représentent en particulier un film en matière plastique.

18. Sachet en matière plastique selon l'une des revendications précédentes, **caractérisé en ce que**
le sachet en matière plastique (1) est essentiellement réalisé en une seule pièce.

19. Sachet en matière plastique selon l'une des revendications précédentes, **caractérisé en ce que**
les soudures sont des soudures thermoplastiques.

20. Utilisation d'un sachet en matière plastique selon l'une des revendications précédentes, pour le transport de marchandises, par exemple de vêtements, de produits alimentaires et/ou d'articles ménagers, en particulier de marchandises pour la vente en ligne.

21. Procédé de production de sachets en matière plastique, en particulier selon l'une des revendications 1 à 19, **caractérisé**
a) **en ce qu'**une bande de film est rabattue, pour laquelle la bande de film à deux couches obtenue présente une extrémité s'étendant longitudinalement par rapport à la bande de film au niveau de l'ouverture de sachet et une extrémité pliée avec un soufflet de fond (5),
b) **en ce que** la bande de film à deux couches à l'extrémité pliée est perforée, en particulier à distance du soufflet de fond (5) avec une distance comprise entre 0,5 et 3 cm et avec la formation d'au moins deux joints de perforation, pour laquelle chacune des couches de la bande de film à deux couches présente respectivement au moins un joint de perforation,
c) **en ce que** l'extrémité pliée est rabattue sur toute la longueur, de sorte que le soufflet de fond (5) ainsi que lesdits au moins deux joints de perforation reposent entre les couches de la bande de film à deux couches,
d) **en ce que** des zones de jonction (26, 28), en particulier des soudures, et des zones d'affaiblissement, en particulier des perforations supplémentaires, sont positionnées de préférence de manière essentiellement orthogonale par rapport aux joints de perforation, pour lesquelles les zones d'affaiblissement croisent les joints de perforation et sont disposées de préférence de manière adjacente, en particulier parallèle, aux zones de jonction,
e) **en ce que**, éventuellement, la séparation des sachets s'effectue par l'intermédiaire, par exemple, d'une machine de coupe, si cela n'a pas déjà été effectué à l'étape d) lors de la formation des zones de jonction.
